# EUROPÄISCHE PATENTSCHRIFT

(11) **EP 0 436 868 B1**
(45) Veröffentlichungstag und Bekanntmachung des Hinweises auf die Patenterteilung: **31.05.1995**
(21) Anmeldenummer: 90124299.0
(22) Anmeldetag: 15.12.1990
(51) Int. Cl.: E04B 2/96, E06B 3/62, E06B 1/38, E06B 3/96

(54) **Traggerippe für eine oder an einer Fassadenwand**
Supporting structure for a façade wall
Structure porteuse pour une façade

(30) Priorität: 12.01.1990 DE 4000769
(43) Veröffentlichungstag der Anmeldung: 17.07.1991
(73) Patentinhaber: REYNOLDS ALUMINIUM DEUTSCHLAND, INTERNATIONALE VERTRIEBSGESELLSCHAFT MBH, D-21129 Hamburg (DE)
(72) Erfinder: Meyer, Lothar, W-5860 Iserlohn (DE)
(74) Vertreter: Richter, Bernhard, Dipl.-Ing.

(56) Entgegenhaltungen:
- EP-A- 0 399 778
- FR-A- 2 455 137
- FR-A- 2 570 770
- GB-A- 2 172 911

## Beschreibung

Die Erfindung betrifft ein Traggerippe für eine Fassadenwand und/oder zugehörigen Fassadendach, bestehend aus bevorzugt von oben nach unten verlaufenden Pfosten und zwischen diesen eingesetzten bevorzugt waagerecht verlaufenden Riegeln, wobei Pfosten und Riegel miteinander Felder für das Einsetzen und Halten von Wandfüllungen oder Verglasungen bilden und wobei die jedes Feld umgebenden Pfostenteile und Riegel mit einer rahmenartigen, umlaufenden Dichtung versehen sind, an welcher die Wandfüllung oder Verglasung gehalten werden kann bzw. befestigbar ist, wobei die umlaufende Dichtung mittels eines Haltefußes in raumseitig gelegenen Dichtungshaltenuten von raumseitig gelegenen Bereichen der Pfosten und der Riegel eingreift, wobei witterungsseitig gelegene Pfostenbereiche und witterungsseitig gelegene Riegelbereiche an ihren witterungsseitig gelegenen Stirnflächen umlaufende Kammern aufweisen, die stirnseitig von zwei im Abstand voneinander befindlichen Stirnleisten begrenzt sind (Oberbegriff des Anspruches 1). Dabei wird, wie angegeben, unter dem Begriff "Fassadenwand" auch ein entsprechendes Fassadendach verstanden. Aus vorstehenden ergibt sich ferner, daß die "Fassadenwand" sowohl senkrecht verlaufen kann, als auch in einem Winkel zur Senkrechten. Ein Traggerippe, wie es im vorstehenden Oberbegriff des Anspruches 1 umrissen ist, ist aus DE-PS 35 39 002 bekannt, wobei aber nur ein senkrechter Verlauf der Pfosten und nur ein waagerechter Verlauf der Riegel offenbart ist. Dabei ist die rahmenartig umlaufende Dichtung zwar raumseitig in einer Dichtungshaltenut mechanisch fest gehalten. Jedoch ist diese Dichtung witterungsseitig nachteiligerweise so ausgebildet, daß ein Spalt frei bleibt durch den witterungsbedingte Feuchtigkeit, insbesondere Regenwasser eintreten kann. Gerade witterungsseitig sollte aber eine einwandfreie Dichtung gegen die schädlichen Einflüsse der Witterung gegeben sein. Die Dichtung ist dort lediglich mit einer weiteren Dichtungshaltenut etwa in der Mitte der Seitenwand des schmalen witterungsseitigen Bereiches der Riegel und der Pfosten gehalten. Dies hat aber zur Folge, daß der sich von dieser Dichtungshaltenut bis zur Stirnseite der schmalen Bereiche erstreckende Teil der Dichtung überhaupt keinen Halt an dem jeweiligen Profilbereich besitzt, d.h. je nach dem Grad seiner Eigensteifigkeit dort mehr oder weniger lose herumhängt. Abgesehen davon, daß dies unschön aussehen kann, kann auch in diesem Bereich somit Feuchtigkeit eintreten mit der Folge entsprechender Schäden, insbesondere bei kalter Witterung von Frostschäden. Auch Anordnung und Funktion der Verbindungselemente zwischen Riegel und Pfosten sind in ihrem Aufbau und vor allem in ihrer Bedienung gegenüber den Verbindungselementen der Erfindung nachteilig.

In der älteren, aber nachveröffentlichten EP-A 0 399 778 ist ein Traggerippe mit einer Dichtung beschrieben, bei dem der Halt von Endleisten dieser Dichtung in Aufbau und Funktion von dem Gegenstand der vorliegenden Erfindung abweicht. Auch kann die dort beschriebene Dichtung nicht rahmenartig umlaufen.

Die Aufgabe der Erfindung besteht demgegenüber darin, ein Traggerippe gemäß dem Oberbegriff des Anspruches 1 in ihrem Aufbau und Funktion zu verbessern und dabei insbesondere dahingehend, daß die umlaufende Dichtung insgesamt und dabei insbesondere witterungsseitig Feuchtigkeit einwandfrei von den zu schützenden Teilen fern hält und insbesondere deren Eindringen in den Innenraum des Gebäudes verhindert.

Zur Lösung dieser Aufgabe ist, ausgehend vom Oberbegriff des Anspruches 1, zunächst vorgesehen, daß die Kammern der Klemmhalterung der Dichtung dienen, indem die beiderseits der witterungsseitig gelegenen Pfosten- und Riegelbereiche mit Stegen anliegenden Dichtungen stirnseitig in Endleisten auslaufen, die so angeordnet und dimensioniert sind, daß sie die Stirnleisten der witterungsseitigen Pfosten- und Riegelbereiche umgreifend in den Raum der jeweiligen Kammer zwischen diesen beiden Stirnleisten unter Klemmsitz passend einsteckbar oder eingesteckt sind, wobei die Endleisten mit Dichtwirkung sowohl auf den Stirnflächen der Stirnleisten der witterungsseitigen Pfosten- und Riegelbereiche aufliegen, als auch zwischen den Stirnleisten an diesen mit dem o.g. Klemmsitz anliegen, und daß die Endleisten mit Dichtwirkung über ihre gesamte Länge aneinander anliegen (Kennzeichen des Anspruches 1). Hiermit ist der gesamte schmale, witterungsseitige Bereich der Pfosten und Riegel, einschließlich der Stirnfläche dieses Bereiches vollständig von der Dichtung abgedeckt, wobei ein Eintritt von Feuchtigkeit in den Bereich dieser Stirnfläche bzw. einer sich daran anschließenden Kammer vermieden ist. Die dort nach der Erfindung vorgesehene Verklemmung ist gerade witterungsseitig wegen ihrer einwandfreien Abdichtung von Vorteil und wesentlich besser als lediglich ein Halt durch Hintergreifen einer Hinterschneidung. Insbesondere wird eine einwandfreie sich selbst haltende Verklemmung der Endleisten der Dichtung in diesem Raum der Kammer zwischen den beiden Stirnleisten erreicht. Zugleich sind die Stirnleisten witterungsseitig abgedeckt.

Anspruch 2 beinhaltet die Anordnung eines Traggerippes nach der Erfindung an einer Fassadenwand und/oder an einem zugehörigen Fassadendach.

Die Erfindung sieht ferner gemäß Anspruch 3 vor, daß etwaige weitere Bauteile des Traggerippes, sofern sie sich im Bereich der umlaufenden Dichtung befinden, auf die Gestaltung dieser Dichtung abgestimmt sind.

Eine Ausführung der Erfindung sieht ferner gemäß Anspruch 4 die Möglichkeit eines Füllstückes an den Enden der schmalen witterungsseitigen Riegelbereiche vor, an dem die Endleisten ebenfalls mit Dichtwirkung anliegen.

Hinsichtlich weiterer Ausgestaltungen und Merkmale der Erfindung wird sowohl auf die weiteren Unteransprüche, als auch auf die Ausführungsbeispiele der Erfindung gemäß nachstehender Beschreibung und zugehöriger Zeichnung verwiesen und dies ausdrücklich als zur Erfindung gehörend erklärt. In der Zeichnung zeigt:
- Fig. 1:: perspektivisch Teil eines Pfostens und eines Riegels in Explosionsdarstellung, jedoch ohne Dichtung,
- Fig. 2:: ebenfalls in perspektivischer Ansicht Teil eines Pfostens und Riegel mit weiteren Teilen und Dichtung, sowie einer Stoßverbindung zwischen Riegel und Pfosten,
- Fig. 3:: die Anordnung nach Fig. 2 perspektivisch und in Explosionsdarstellung mit Teilen der Verbindung zweier Pfosten unter Weglassung der Riegel, sowie einer Stoßverbindung zwischen zwei Pfostenteilen,
- Fig. 4 bis 9a:: Bauteile und Einzelheiten des Traggerippes,
- Fig. 10:: eine Draufsicht auf einen Pfosten gemäß Fig. 2 in demgegenüber vergrößerten Maßstab, wobei einseitig die Dichtung und eine Isolierverglasung dargestellt sind,
- Fig. 10a:: die Einzelheit A in Fig. 10,
- Fig. 10b:: die Einzelheit B in Fig. 10,
- Fig. 10c:: die Einzelheit C in Fig. 10,
- Fig. 11:: eine Abwandlung der Ausführung nach den Fig. 1 bis 10 im fertig montierten Zustand,
- Fig. 12:: das Ausführungsbeispiel nach Fig. 11 vor dem endgültigen Montagezustand,
- Fig. 13:: eine Eckverbindung von Fassadenteilen zur Bildung von in unterschiedlichen Winkeln zueinander stehenden Feldern,
- Fig. 13a und b:: eine Ausbildung der Dichtung beim Ausführungsbeispiel der Fig. 13,
- Fig. 14:: eine weitere Eckverbindung von Fassadenteilen zur Bildung von in unterschiedlichen Winkeln zueinander stehenden Feldern,
- Fig. 15, 16:: eine weitere Ausgestaltung einer Eckverbindung zweier Fassadenteile und eines Pfostens zur Schaffung von im Winkel zueinander stehender Felder,
- Fig. 17:: eine zu Fig. 18 gehörende Explosions- und Montagezeichnung,
- Fig. 18:: eine zu den Fig. 17 bis 19 gehörende perspektivische Ansicht,
- Fig. 19:: eine Ausführung des seitlichen Endes der Fassadenwand mit zugehörigem Wandanschluß,
- Fig. 20, 20a:: eine Ausgestaltung der Dichtung bei den Ausführungsbeispielen der Fig. 1-12.

Die Fig. 1 bis 3 zeigen den prinzipiellen Aufbau eines Traggerippes nach der Erfindung, wobei die Dichtungen in Fig. 2 zu erkennen sind und im einzelnen insbesondere die Fig. 10, 10a bis 10c zu entnehmen sind. Die Pfosten 1 bestehen aus einem schmalen, witterungsseitigen Pfostenbereich 1a und einem breiteren, raumseitigen Pfostenbereich 1b, der vor allem zur Erzeugung einer möglichst großen Biegesteifigkeit und außerdem zur Verbindung übereinanderliegender Pfosten bzw. Pfostenteile dient (siehe im einzelnen Fig. 3 und deren Erläuterung). Der Pfostenbereich 1a dient zur Aufnahme der Dichtung.

Während die Pfosten 1 entweder senkrecht oder in einem Winkel zur Vertikalen stehen, verlaufen die Riegel 2 waagerecht. Sie bestehen ebenfalls aus einem schmalen, witterungsseitigen Riegelbereich 2a und einem in den Zeichnungen rückwärtigen raumseitigen und breiteren Riegelbereich 2b. Die Pfosten und Riegel bilden jeweils Felder, in welche Wandfüllungen oder Glasscheiben eingesetzt werden können (siehe auch die späteren Erläuterungen). Die Vorderflächen der Felder bilden mit den angrenzenden Riegeln und Pfosten eine Ebene. Eine solche Fassadenwand ist also in der Regel ein tragendes Bauwerk. Sie könnte aber in bestimmten Anwendungsfällen auf vorhandene Bauwerksteile aufgebracht werden.

In der Regel sind die Riegel 2 mit den Pfosten gleitend verbunden und es besteht ebenfalls eine gleitende Verbindung zwischen übereinanderliegenden Pfosten oder Pfostenteilen (siehe Fig. 3), um die unterschiedlichen Längen dieser Bauteile bei unterschiedlichen Temperaturen ausgleichen zu können. Die Querschnitte durch die Pfosten und die Riegel gleichen sich; ausgenommen der am Pfosten befindliche und in den Fig. 1 bis 3 hinten gelegene, etwa quadratische Abschnitt des raumseitigen Pfostenbereiches 1b. Dies ergibt sich daraus, daß die nachstehend zu erläuternde umlaufende, rahmenartige Dichtung stets ein gesamtes Feld umgeben soll und damit sowohl an zwei Riegeln, als auch an zwei Pfosten anliegt und an deren Querschnitten gehalten ist. Weil der Pfosten 1 und der Riegel 2 zumindest im schmalen, witterungsseitigen Bereich 1a, 2a und in den Abschnitten gleich sind, in denen sich die noch zu erläuternden Dichthaltenuten 4 und Nuten bzw. Hohlkammern 3 befinden, kann vom Prinzip her ein und dasselbe Profil sowohl zur Herstellung der Pfosten, als auch zur Herstellung der Riegel verwendet werden, wobei lediglich im Pfosten noch die Ausnehmungen zum Hindurchstecken der Steckbolzen vorgesehen werden müssen. Dabei können die gleichen Querschnittsabschnitte des Profiles je nach dessen Verwendung entweder die Hohlkammern 3 der Riegel für die Aufnahme der Verbindungselemente oder die Nuten 3 der Pfosten sein, in welche in der Haltelage die Steckbolzen eingesteckt und federnd verriegelt sind. Die Dichtungshaltenuten 4, die witterungsseitig an den Hohlkammern der Riegel vorgesehen sind, sind somit auch bei Einsatz des Profiles als Pfosten aufgrund der o.g., gleichen Querschnittsform vorhanden. Hiermit können auch die Lagerhaltung an Profilen für die Erstellung eines solchen Traggerippes, sowie die Werkzeugkosten etwa auf die Hälfte reduziert werden. Dies wirkt sich insbesondere dann aus, wenn für unterschiedlich belastete Traggerippe mehrere Profile mit unterschiedlichen Trägheits- bzw. Widerstandsmomenten zur Verfügung gehalten werden müssen.

Die umlaufende Dichtung 7 ist so gestaltet und angeordnet, daß sie sowohl luftdicht, als auch wasserdicht ist und auch Bewegungen der Riegel und Pfosten durch Temperaturänderungen und Einwirken äußerer Lasten (z.B. Wind) ihre Dichtwirkung nicht beeinträchtigen. Auch wird ein abstandsveränderlicher Stoß zweier übereinander liegender und miteinander fluchtender Pfostenteile durch die Dichtung 7 luft- und wasserdicht abgedeckt. Gemäß Fig. 10, 10a und 10c besteht die Dichtung 7 im Querschnitt aus einem Steg 7' der an den hier gezeigten glatten, nicht unterbrochenen Seitenwänden der schmalen, witterungsseitigen Riegelbereiche 2a anliegt und einerseits in einem Fuß 8 endet, der mit Rastnasen 8' hinter Vorsprünge 4' einer Haltedichtnut 4 einrastet. Am anderen, in Fig. 10 unten liegenden und auch Fig. 10c zu entnehmenden Ende 7'' des Steges 7 befinden sich Endleisten 30, welche über kurze Abwinkelungen 30' mit den Stegenden 7'' verbunden sind. Die gleiche Anordnung ist bei den witterungsseitigen Pfostenbereichen 1a gegeben. Die Teile 7'', 30' und 30 umgreifen jeweils Stirnleisten 6 und damit die Stirnflächen des witterungsseitigen Bereiches 1a bzw. 2a der Pfosten 1 oder Riegel 2 und sind mit Klemmsitz in einer Kammer 5 gehalten, deren Schlitzöffnung 5' zwischen den Stirnleisten 6 liegt und in den Stirnflächen der vorgenannten witterungsseitigen Bereiche 1a bzw. 2a mündet. Zur Erhöhung der vorgenannten Klemmwirkung sind die Stirnleisten 6 an ihren Innenwänden 32 schräg nach innen verlaufend ausgebildet. Die Außenseiten der Endleisten 30 der Dichtung sind entsprechend schräg ausgebildet (siehe Ziff. 34), d.h. die Außenwand der einen Endleiste und die der anderen Endleiste bilden miteinander einen sich zum Innern der Kammer 5 verjüngenden Konus. Diese Anordnung und die Abmessungen der vorgenannten Teile sind derart, daß nach Einsetzen der Endleisten 30 zwischen den einander gegenüberliegenden Stirnleisten 6 und Aufbringen eines Druckes von außen, hier durch die Druckleisten 22, 22a, sich die Endleisten der aus einem elastischen Material bestehenden Dichtung 7 miteinander und mit den Stirnleisten 6 verspannen, so daß die Stirnseiten der witterungsseitigen Pfosten- und Riegelbereiche 1a, 2a völlig wasser- und winddicht abgedeckt ist. Dies gilt auch für ein nachstehend noch näher zu erläuterndes Füllstück 9.

Fig. 10 zeigt ferner den Halt einer Isolierverglasung 68, die mit einer Verglasungsleiste 45 gehalten und abgedichtet wird. Ferner kann zwischen den Scheiben der Verglasung ein UV-Strahlungs- und witterungsunempfindlicher Randverbund 67 vorgesehen sein. Zur besseren Übersicht ist in Fig. 10 die Dichtung 7 mit Verglasungsleiste usw. nur in der linken Hälfte dargestellt, während die rechte Hälfte die Bauteile des Pfostens, den Riegel, die Druckleiste ohne die Dichtung 7, die Glasleiste 45 usw. zeigt. Fertig montiert sind aber auch in der rechten Hälfte die Dichtung 7, Glasleiste 45 usw. vorgesehen, wie es beispielsweise in Fig. 2 oder auch zu der nachstehend zu erläuternden Variante der Erfindung in der Fig. 11 dargestellt ist.

Das Ausführungsbeispiel der Fig. 11 und 12 zeigt einen sogenannten Dehnpfosten, bestehend aus den beiden Hälften 64 und 64', die in Pfeilrichtung 64'' zusammengesetzt werden, wie dies weiter unten noch im Detail erläutert wird. Auch in diesem Fall trägt die umlaufende Dichtung beidseitig die Verglasung 68. Die um die Felder umlaufenden Dichtungen 7 dienen also auch der Abstützung der Isolierverglasung (oder eines entsprechenden Paneels).

Die umlaufende Dichtung 7 erhält bei ihrer Herstellung eine Abschrägung 29 (Fig. 10a), welche gleich einer entsprechenden Abschrägung 28 der witterungsseitigen Wand des raumseitigen Pfosten- bzw. Riegelbereiches 1b bzw. 2b gerichtet ist. Die Länge des Steges 7' ist aber so bemessen, daß im Einbauzustand (Fig. 10) der witterungsseitige Pfosten- oder Riegelbereich 1a, 2a mit seinen Stirnleisten 6 eine Zugspannung in Richtung des Pfeiles 31 ausübt. Hierdurch werden unterschiedliche Herstellungstoleranzen der Profile und der Dichtungen ausgeglichen und dafür gesorgt, daß die Stegenden 7'' stets auf den Stirnflächen der Stirnleisten 6 aufliegen.

Fig. 3 zeigt wie mehrere Pfostenteile mit ihren raumseitigen Bereichen 1b fluchtend übereinander liegend durch ein in beide Bereiche 1b eingestecktes Verbindungsstück, z.B. Stahlrohr 62, verbunden werden können. Dieses Verbindungsstück ist mit einem der beiden übereinander angeordneten raumseitigen Pfostenbereiche 1b fest verbunden, während der andere Pfostenbereich 1b mit seiner Innenfläche an druckfesten Blindstopfen 63 des Stahlrohres 62 anliegend dazu gleiten kann. Die Blindstopfen 63 schaben sich beim erstmaligen Einschieben ab und bewirken somit eine spielfreie Gleitverbindung zwischen den Teilen 62 und 1b. In der Kammer 5 des witterungsseitigen Pfostenbereiches 1a ist ein Bolzen 18a vorgesehen, der zu dem Pfostenteil gehört, dessen Bereich 1b mit dem Verbindungsstück 62 fest verbunden ist. Das andere Ende des Bolzens 18a ist in der Kammer 5 des anderen Pfostenteiles 1a, der mit seinem Bereich 1b auf dem Stahlrohr gleitend geführt ist, ebenfalls mit Gleitsitz untergebracht. Eine Verschraubung oder Stift 65 sichert den Bolzen 18a gegen ein Rutschen nach unten.

Die Explosionszeichnung der Fig. 3 zeigt ferner die beiden Dichtungen 7, die Verglasungsleiste 45, eine Druckleiste 22 und ein Klemmprofil 57. Die gleiche Anordnung ist auch bei den Riegeln 2 vorgesehen.

Die Druckleisten 22, 22a werden durch Schrauben 69 mit den Stirnflächen der witterungsseitigen Pfosten- und Riegelbereiche 1a, 2a verschraubt (siehe auch Fig. 11). Die Druckleiste 22, 22a greift mit einem mittigen Steg 22' in eine Rinne 37 ein, die von den Endleisten 30 gebildet wird (Fig. 10 und 10c). Die Befestigungsschrauben 69 werden durch die Mitte der Druckleiste 22, 22a in die Rinne 37 an Stellen eingeschraubt, an denen sich Luftkammern 35 in den Endleisten 30 befinden. Diese Luftkammern 35 können die Endleisten über deren gesamte Länge durchsetzen. Das Abstandsmaß 36 zwischen den Außenseiten dieser Luftkammern 35 entspricht in etwa dem Durchmesser der Schrauben 69. Diese Anordnung verhindert eine Spaltbildung zwischen den aneinanderliegenden Endleisten 30 beim Einbringen der Schrauben 69.

Fig. 10 zeigt ferner die Anbringung des Klemmprofiles 57. Es rastet mit einer vorstehenden Kante 58 (siehe Fig. 10b) hinter einer Wulst 59 der jeweiligen Druckleiste 22 ein und wird in dieser Lage durch das Anschlagen eines Innenbundes 61 des Klemmprofiles 57 an Stegen 60 der Druckleiste 22 bzw. 22a fixiert. Hierdurch bleibt genügend Platz für Verglasungskeile oder -leisten 45 (siehe oben). Diese Keile oder Leisten werden von dem Klemmprofil 57 zumindest teilweise abgedeckt. Dies wirkt optisch wesentlich günstiger als das bisher übliche Aufliegen des äußeren Schenkels des Verglasungskeiles auf dem Klemmprofil.

Zum Ausgleich der Längenausdehnungen oder -zusammenziehungen der Pfosten und Riegel bei Temperaturänderungen sind Füllstücke 9 und Formteile 40 wie nachstehend beschrieben ausgestaltet und angeordnet.

Hierzu ist je ein druckfestes Füllstück 9 an der Stirnseite des jeweiligen Endes des schmalen witterungsseitigen Bereiches 2a des jeweiligen Riegels 2 angebracht und zwar mittels eines Zapfens 9a des Füllstückes, der in den Hohlraum 5a zwischen zwei Isolierstegen 70 des schmalen, witterungsseitigen Riegelbereiches 2a mit Klemmwirkung eingesteckt ist. Ein Tragbolzen 18, der in die Kammer 5 des schmalen, witterungsseitigen Riegelbereiches 2a eindringt, durchsetzt auch eine entsprechende Bohrung des Füllstückes 9. Das Füllstück 9 hat an seiner witterungsseitigen Stirnseite die gleiche Querschnittsausbildung wie die des witterungsseitigen Riegelbereiches 2a, so daß dort ebenfalls die Endleisten 30 der Dichtung eingefügt und festgeklemmt werden können. In der fertig montierten Position gemäß Fig. 2 stößt das nur gestrichelt angedeutete Füllstück an der Seitenwand des schmalen, witterungsseitigen Pfostenbereiches 1a des angrenzenden Pfostens an. Somit kann die Dichtung 7 vom witterungsseitigen Bereich 2a des Riegels 2 über das Füllstück 9 und dann um 90° abgebogen über den schmalen, witterungsseitigen Bereich 1a des Pfostens 1 geführt und in den vorgenannten Bereichen sowie im Füllstück, wie anhand der Fig. 10 erläutert, fest gehalten werden. Das Füllstück 9 besitzt aber nicht den warmseitigen oder raumseitigen, verbreiterten Bereich 2b des Riegels 2. Dies erlaubt es, den jeweiligen Riegel mit der Stirnfläche seines raumseitigen Bereiches 2b an die ihm zugewandte Seitenwand des kastenförmigen, raumseitigen Bereiches 1b des Pfostens 1 anstoßen zu können (siehe Fig. 2), wobei die Entfernung b der vorgenannten Seitenwand von der Wand des zugehörigen witterungsseitigen Pfostenbereiches 1a vom Füllstück 9 überbrückt wird (siehe Fig. 2). Das Füllstück übernimmt also im Bereich b die Funktion des witterungsseitigen Querschnittsbereiches 2a des Riegels 2.

Die vorstehend erwähnten Tragbolzen 18 haben die Aufgabe, senkrechte Lasten aufgrund der Füllelemente, z.B. Verglasung, aufzunehmen. Sie sind zunächst in den Kammern 5 der Riegel untergebracht, wobei jeder Riegel einen Tragbolzen 18 aufnimmt. Nach dem Einschieben des jeweiligen Riegels 2 quer zu seiner Längsrichtung in die Position zwischen zwei durch ihn zu verbindenden Pfosten wird der jeweilige Tragbolzen 18 aus der Kammer 5 in das Füllstück 9 und durch die Öffnung 19 des angrenzenden witterungsseitigen Pfostenbereiches 1a in das Füllstück 9 des Riegels der anderen Seite und schließlich in dessen Kammer eingeschoben. Hiernach können die Tragbolzen 18 durch vor ihre Stirnenden bringbare Befestigungsschrauben 21 der Druckleiste 22a in ihrer Bewegungsmöglichkeit in Längsrichtung des Riegels so begrenzt werden, daß eine Relativverschiebung zum jeweiligen Riegel nur in einem erwünschten, der möglichen thermischen Ausdehnung oder Schrumpfung entsprechenden Maß erfolgen kann. In dem Zusammenhang ist darauf hinzuweisen, daß der Bolzen 18 gemäß Fig. 1 eine Bohrung 19 des witterungsseitigen, schmalen Bereiches 1a des angrenzenden Pfostens 1 durchdringt und an der anderen Seite soweit vorsteht, daß dort ebenfalls ein (nicht dargestelltes) Füllstück 9 vorgesehen und das nach links vorstehende Ende 18 dieses Bolzens in den Hohlraum 5 des dort befindlichen Riegels eingreifen kann.

Ferner kann der Stoß der Druckleiste 22a des Riegels 2 gegen die senkrecht verlaufende Druckleiste 22 des Pfostens 1 durch ein elastisches Formteil 40 (Fig. 5) abgedichtet werden, das ferner in Fig. 2 links, sowie in Fig. 10 rechte Hälfte dargestellt ist. Das elastische Formteil 40 besitzt Haltefüße 41, die in Nuten 42 der horizontal verlaufenden Druckleiste 22a einrasten können. Ferner ist das Formteil 40 gemäß Fig. 5 zick-zack-förmig ausgebildet (siehe die durchgezogene Linie 43). Es liegt mit der Nase 40' an der Druckleiste 22 an, wobei die Elastizität der Zick-Zack-Anordnung 43 dies ermöglicht, wenn die Druckleiste 22a mit beidseitig vorgesehenen Formteilen 40 zwischen die bereits zuvor montierten Druckleisten 22 geschoben wird. Die Zick-Zack-Anordnung bewirkt eine Abdichtung auch bei Toleranzen im Zuschnitt der Riegeldruckleisten 22a und/oder Montagetoleranzen der Pfosten 1 mit deren Druckleisten 22 oder auch bei thermisch bedingten Dehnungen oder Schrumpfungen. Außer dem Querschnitt gemäß Fig. 5 des Formteiles 40 ist dieses auch perspektivisch der Fig. 6 zu entnehmen. Die Lippe 40' ist im übrigen so geformt, daß die Deckleiste 57 mit Klemmwirkung über die Druckleiste 22 gesteckt werden kann (siehe Fig. 10). Dabei ist die Montagefolge so, daß zunächst die Druckleiste 22 des Pfostens aufgeschraubt, dann die Druckleiste 22a des Riegels zusammen mit den Formteilen 40 aufgeschraubt und schließlich dann die Deckleiste 57 der Druckleiste aufgeklemmt wird. Die obere und untere Kante (bezogen auf die Darstellung in Fig. 2) des elastischen Formteiles fluchten mit den entsprechenden Kanten der Riegeldruckleiste 22a und weisen ferner Abschlußflächen 44 auf, die eine Andruckfläche für die äußeren Schenkel der Verglasungsleisten 45 bilden. Die Druckleisten 22, 22a ragen, bevorzugt bei geneigten Fassadenwänden, nur geringfügig über die witterungsseitigen Flächen der Füllelemente 68, z.B. Verglasungen oder Blechpaneele, vor. Hierdurch wird das Ablaufen von Oberflächenwasser so wenig als möglich behindert.

Ein entsprechendes Formteil 40 kann zwischen den Druckleisten 22 zweier übereinander befindlicher raumseitiger Pfostenbereiche 1b gemäß Fig. 3 vorgesehen sein. Die Dehnfuge 66 zwischen diesen beiden Druckleisten wird hiermit überbrückt und geschlossen. Der witterungsseitige Bereich 1a des Pfostens wird ebenfalls von der Dichtung 7 überdeckt, so daß auch hier Luft- und Wasserdichtheit gewährleistet ist.

Es sei erwähnt, daß die Druckleisten 22, 22a aufgrund des Eindringens ihres Steges 22' in die Rinne 37 sicher fixiert sind. Die Rinnen 37 sind aber kurz vor dem Kreuzstoß 39 durch Querstege 38 unterbrochen (abgeschottet), die sowohl Fig. 2, als auch in größerem Maßstab den Fig. 13a, 13b und 20, 20a zu entnehmen sind. Hiermit wird verhindert, daß etwa in die Rinne 37 gelangendes Wasser zum Kreuzstoß 39 gelangt. Die Rinnen 22' stauchen, sofern sie senkrecht verlaufen, dabei das elastisch nachgiebige Material der Querstege 38 zusammen.

Im Bereich unterhalb der Glasscheibe, in dem sich das witterungsabhängige Verbundteil 67 befindet, darf keine hohe Luftfeuchtigkeit vorhanden sein. Dort sich ansammelndes Wasser muß abgeführt werden. Bei senkrechtstehenden Fassadenwänden können hierzu Öffnungen 47 in den Druckleisten 22 dienen, deren Öffnungsweite sich im Bereich der Oberkante 48 der angrenzenden Dichtung befindet, so daß auf der Dichtung sich sammelndes Wasser durch die Öffnungen 47 abgeleitet wird (siehe Fig. 2). Bei geneigten Wänden kann für die vorgenannte Entwässerung im Falzgrund ein Röhrchen 49 (Fig. 8) vorgesehen sein, das sowohl durch eine Öffnung 50 in der umlaufenden Dichtung, als auch durch eine entsprechende Öffnung 51 des Füllstückes 9 nach unten geführt ist und die Feuchtigkeit somit nach unten ableitet. Der bevorzugte Aufbau eines solchen Röhrchens aus zwei Teilen 49a und 49b ist Fig. 8 und Fig. 9 zu entnehmen, welche die in Fig. 8 eingekreiste Einzelheit im vergrößerten Maßstab zeigt. Die beiden Teile 49a, 49b sind im mittleren Bereich des Röhrchens über ringförmig umlaufende Rastnocken 52 zusammengefügt. Die Außenenden der Röhrchenteile sind durch Abwinkelungen 54 auf einen größeren Außendurchmesser 55 erweitert. Wenn gemäß Fig. 9a die Öffnung 50 der umlaufenden Dichtung durch eine Soll-Bruchstelle 50a erzeugt wird, welche der Außenkontur des Röhrchenendes 53 jedoch in einem demgegenüber geringeren Durchmesser entspricht, kann man die beiden Röhrchenteile 49a, 49b nach ihrem Einstecken durch die Öffnung 50 und Verrasten bei 52 dicht- und flächenbündig mit der Oberfläche 56 der umlaufenden Dichtung 7 abschließen lassen. Die punktierten Kreise 50 in den Fig. 2 zeigen den geschwächten Kreisquerschnitt 50a, aus dem der hiervon umgebene Teil der Dichtung 7 zwecks Schaffung der Öffnung 50 herausgedrückt wird.

Fig. 11 und 12 zeigen eine Ausführungsform der Erfindung, bei welcher die Riegel 2 an zwei Pfostenhälften 64 und 64' fest und ohne Gleitmöglichkeit zu den Pfostenhälften verbunden sind. Dies geschieht durch die nachstehend näher zu erläuternden Verbindungselemente 11, die mit ihren Bolzen 16 in Längsnuten 3 der Pfosten eingeführt und mittels je eines federnden Spannelementes 17 fixiert sind. Diese Fixierung kann durch Entfernen der Spannelemente wieder gelöst werden. Ferner ist eine noch näher zu erläuternde Fixierung des Verbindungselementes 11 in der von der Längsnut 3 des Riegels gebildeten Hohlkammer 3 gegeben, die ebenfalls wieder lösbar ist. Um den notwendigen Ausgleich der Längenänderungen aufgrund von Temperaturschwankungen zu haben, ist die in Fig. 11 rechts gelegene und mit 64' bezeichnete Pfostenhälfte nach rechts und links bewegbar (siehe Pfeil 64''), ohne daß die in Fig. 11 linke Pfostenhälfte 64 bewegt wird. Solche, zueinander bewegliche Pfostenhälften 64 bzw. 64' erlauben eine thermische Ausdehnung und Schrumpfung. Die beiden Pfostenhälften 64, 64' bilden den breiten, raumseitigen Pfostenbereich 1b (siehe Fig. 1). Aufgrund ihrer Einstückigkeit bilden die Pfostenhälften 64, 64' in sich feste Rahmenteile. Der schmale, witterungsseitige Bereich 1a (siehe ebenfalls Fig. 11 und Fig. 12) ist nur an einer dieser beiden Pfostenhälften, hier der rechten Pfostenhälfte 64', vorgesehen. Die Dichtungen 7 schützen beide Pfostenhälften 64, 64' gegen den Eintritt von Luft und Wasser. Insbesondere gilt dies auch für den Raum bzw. Spalt 98, der zwischen beiden Pfostenhälften besteht und deren Verschiebung in der Pfeilrichtung 64'' erlaubt. Zu diesem Zweck ist die in Fig. 11 links dargestellte Dichtung 7 von dem schmalen witterungsseitigen Bereich der einen, hier rechten Pfostenhälfte 64' an dem Spalt 98 zwischen beiden Pfostenhälften vorbei zur anderen, hier linken Pfostenhälfte 64 geführt. Somit sind auch die Hohlräume oder -kammern abgedichtet, die sich in Fig. 11 im unteren Bereich der Hälften 64, 64' befinden und z.T. der Aufnahme der Dichtungsfüße dienen. Hiermit wird die umlaufende Dichtung 7 also auch zugleich zur Abdichtung der beiden Pfostenhälften benutzt. Die Anordnung nach Fig. 11 und 12 schafft fertige Fassadenelemente, die an der Baustelle zusammengefügt werden. Es sind Dichtungen 64''' vorgesehen.

Die o.g. Verbindungselemente 11 sind zunächst gleitend in den Hohlkammern 3 des breiten, raumseitigen Riegelbereiches 2b vorgesehen, welche in ihrer Längsrichtung den gesamten Riegel durchsetzen und an dessen Stirnflächen für das Einschieben der Verbindungselemente 11 offen sind. Diese Hohlkammern 3 sind an einer Seite von den Dichtungshaltenuten 4 für die Aufnahme des Dichtungsfußes 8 begrenzt (siehe auch Fig. 1), so daß die Hohlkammern 3 mit den Teilen 4 eine Doppelfunktion (Aufnahme des Haltefußes der Dichtung und Aufnahme der Verbindungselemente 11) haben. Die Verbindungselemente 11 sind in ihrem prinzipiellen Aufbau Fig. 1, insbesondere der Einzeldarstellung in Fig. 1 rechts, zu entnehmen. Diese Anordnung hat den wesentlichen Vorteil, daß für die Aufnahme der Verbindungselemente 11 keine besonderen Vorkehrungen getroffen werden müssen und daß insbesondere der breitere, raumseitige Bereich 2b der Riegel lediglich eine solche Tiefe t haben muß, daß dies zur Bildung der Hohlkammern 3 mit Dichtungshaltenuten 4 ausreicht, daß jedoch keine demgegenüber einen weiteren Raum in der Tiefe beanspruchende Kammern, Haltenuten oder dergleichen vorgesehen sein müssen. Nach Einbringen des Verbindungselementes 11 in die Hohlkammer 3 des Riegels und Fixieren seines Steckbolzens 16 in der Nut 3 des Pfostens durch das Spannelement 17, wird der Riegel zu seiner Fixierung am Pfosten durch Eindrehen einer Madenschraube oder dergleichen 23 in das Verbindungselement 11 in der Hohlkammer 3 des Riegels fixiert und zwar derart, daß die aus der entsprechenden Gewindebohrung 27 herausragende Spitze 24 (siehe Fig. 7) der Madenschraube über die Reibung ihres Schraubenumfanges 24' an der Wand 13 der Hohlkammer 3 durch die Schraubendrehung einen Transport des Riegels 2 in Richtung zum Pfosten 1 bewirkt. Dies führt zu einer spielfreien Verbindung, bzw. Stoß des Riegels 2 am Pfosten 1, wobei diese Verbindung durch weiteres Drehen der Schraube 23 und das hiermit bewirkte Eindringen des Schraubenumfanges 24' in den Werkstoff der Wand 13 des Riegels 2 endgültig fixiert wird, (Fig. 7). Um zunächst die Berührung des Schraubenumfanges 24' an der Wand 13 zu ermöglichen, ist der halbe Spitzenwinkel 25 der Schraubenspitze 24 größer als der Auftreffwinkel 26 der Gewindebohrung 27 im Verbindungselement 11 auf die Wand 13 der Hohlkammer 3 im Riegel 2.

Die Befestigung der Riegel 2 an den Pfosten 1 kann aber, und dies ist eine bevorzugte Ausführungsform der Erfindung, zum Ausgleich von Längenänderungen der Teile aufgrund von Temperaturschwankungen abstandsveränderlich durchgeführt werden, wobei ebenfalls die schon vorstehend erläuterten Verbindungselemente 11 mit Bolzen 16 eingesetzt werden. Auch hier sind in den Riegeln 2 und zwar in deren Hohlkammern 3 die Verbindungselemente 11 verschiebbar untergebracht (siehe Fig. 1 rechte Hälfte). Es ist aber hier keine Fixierung der Riegel an den Pfosten vorgesehen. Vielmehr gleiten die Riegel auf den Verbindungselementen. In dieser, bevorzugten Ausführungsform der Erfindung sind die Pfosten einstückig (siehe z.B. Fig. 1). Der Abstand zwischen zwei Pfostenwänden, zwischen denen ein Riegel eingesetzt wird, muß so groß sein, daß er auch die maximal zu erwartende, durch Temperaturerhöhung bedingte Längenänderung des Riegels aufnimmt. Dabei übertragen die Verbindungselemente 11 die Last der Felderfüllung (z.B. Verglasung) von den Riegeln 2 her auf die Pfosten 1.

Die Verbindungselemente 11 werden dabei mit ihren Bolzen 16 in die Ausnehmungen 12 beider Wände 13, 14 einer Nut 3 des Pfostens und zwar dessen breiteren, raumseitigen Pfostenbereiches 1b eingesteckt. Der Pfosten hat beiderseits je eine Nut 3 mit den beiden Wänden 13, 14 und einer Bodenwand, die einen vertieften Absatz 15 aufweist, der sich über die gesamte Länge der Nut 3 erstreckt. Die Steckbolzen 16 haben eine solche Länge, daß in der Haltelage jeder Steckbolzen 16 nur das ihm zugewandte Paar 13, 14 von Pfostenwänden durchsetzt. Hiermit kann jeder Riegel für sich aus jeder beliebigen Richtung her in den Bereich zwischen zwei Pfosten eingesetzt werden, wobei die Stirnseiten des Riegels an der zugehörigen Seite des breiten Pfostenbereiches anliegen. Danach sind die Verbindungselemente mit Steckbolzen soweit zu verschieben, daß der betreffende Steckbolzen die Ausnehmungen oder Bohrungen des ihm zugewandten Pfostenwandpaares durchsetzt. Diese Arbeit kann von einer einzigen Bedienungsperson vorgenommen werden, und zwar zunächst am einen Stirnende und danach am anderen Stirnende des betreffenden Riegels. Danach kann man an einen Pfosten, der an einer Seite bereits mit einem Riegel, wie erläutert, verbunden ist, an seiner anderen Seite mit einem weiteren Riegel verbunden werden, dessen Steckbolzen in die Ausnehmungen oder Bohrungen des ihm zugewandten Wandpaares des gleichen Pfostens einbringbar sind. Da jeder Riegel an jeder Pfostenseite mit zwei Steckbolzen in entsprechende Ausnehmungen oder Bohrungen des zugehörigen Pfostenwandpaares einsteckbar ist, kann hiermit eine Sicherung des betreffenden Riegels gegen ein Verdrehen oder Verschwenken um seine Längsachse erfolgen. Außerdem ist damit eine doppelte Sicherung und eine Verdoppelung der Aufnahme der Traglast gegeben. Insbesondere ergibt sich eine Montageerleichterung dadurch, daß die Riegel von jeder Seite, d.h. auch von unten her in die jeweilige Verbindungslage zu den sie seitlich begrenzten Pfosten gebracht werden können.

In der Einschieblage befindet sich eine Abflachung 16' des Bolzens 16 des Verbindungselementes 11, dem o.g. Absatz 15 der Nut 3 exakt gegenüber. Zur lösbaren Fixierung dieser Lage des Bolzens 16 und damit des Verbindungselementes 11 ist ein federndes Spannelement 17 mit Anlageflächen 17' vorgesehen, das in Längsrichtung der jeweiligen Nut 3 des Pfostens über, bzw. an die beiden Bolzen 16 (das gleiche Verbindungselement 11 mit Bolzen 16 befindet sich in der in Fig. 1 am Riegel 2 unten vorhandenen Hohlkammer 3) geschoben wird. Das Spannelement 17, bevorzugt ein federnder Blechstreifen, liegt in der Fixierlage mit seinen Abflachungen 17' an den Abflachungen 16' der Bolzen 16 (siehe Fig. 4) an. Dabei greift das Spannelement 17 mit einem Mittelteil 17'' und seinen beiden Enden 17'''' in den Absatz 15 der jeweiligen Nut 3 ein. Da die vorgenannten Abflachungen 16' der Bolzen seitlich durch Wände 16'' begrenzt sind, werden hiermit die beiden Verbindungselemente 11 am raumseitigen Pfostenbereich 1b gesichert gehalten. Es versteht sich, daß gegebenenfalls nur ein Verbindungselement 11 vorgesehen sein kann. Eine Abwinkelung 17''' der o.g. Enden kann zum rastenden Halt eines von unten eingeschobenen Spannelementes an einem der Bolzen dienen.

Wie bereits oben erwähnt, ist auch in der Ausführung der Erfindung gemäß den Fig. 11, 12, bei welcher die erläuterte Riegelbefestigung mittels der Madenschraube 23 vorgesehen ist, die Befestigung der Bolzen 16 der Verbindungselemente 11 mittels der Spannelemente 17 an den Pfosten vorgesehen. Diese Verbindung ist allerdings in der Fig. 11 aus Gründen der Zeichnungsvereinfachung nicht gesondert dargestellt. Die Spannelemente 17 können sich mit ihren o.g. Enden 17'''' und dem Mittelteil 17'' in der jeweiligen Nut 3 des raumseitigen Pfostenbereiches Nut halten.

Der jeweilige Riegel 2 wird außerdem noch durch den witterungsseitigen Bolzen 18 getragen. Der Riegel 2 ist dabei auf diesem Bolzen 18 und den Verbindungselementen 11 in seiner Längsrichtung gleitbar geführt, wodurch die o.g. Wärmedehnungen ausgeglichen werden können. Bei der Montage wird so vorgegangen, daß zunächst der Riegel quer zu seiner Längsrichtung mit bereits in ihn stirnseitig eingeschobenen Verbindungselementen 11 zwischen die betreffenden Pfosten eingesetzt und dann durch die zwischen den Dichtungshaltenuten 4 bestehende Öffnung der Hohlkammer 3 mit den Bolzen 16 in die Ausnehmungen 12 der Pfostenwände 13, 14 eingeschoben wird. Dabei ist es wesentlich, daß jeder Bolzen 16 nur die Wände 13, 14 der angrenzenden Nut 3 durchsetzt; nicht aber auch die Wände der auf der gegenüberliegenden Pfostenseite befindlichen Nut. Danach erfolgt die Sicherung durch das federnde Teil 17, das durch die witterungsseitige Öffnung der Nut 3 eingebracht wird. Schließlich wird der Bolzen 18 in die gewünschte Lage geschoben.

Erwähnt sei, daß bei solchen Pfosten, die eine Fassadenwand an deren Außenseiten begrenzen, sich Riegel nur an einer Seitenwand des betreffenden Pfostens befinden. In diesem Fall ist zur Bildung der stirnseitigen Dichtung des schmalen Pfostenbereiches 1a auch auf dessen außen gelegenen Seitenwand eine Dichtung 95 vorgesehen und mit ihrer Endleiste 30 stirnseitig mit der Endleiste der anderen Dichtung verklemmt (siehe oben) und mit ihrem verlängerten Steg 7'' an der jeweiligen seitlichen Außenwand festgeklebt (Fig. 19) ist.

Eingangs ist bereits darauf hingewiesen worden, daß die Erfindung sowohl für vertikal als auch für geneigt angeordnete Fassadenwände einsetzbar ist. In der Praxis kommen häufig beide vorgenannten Winkellagen der Fassadenwände bzw. entsprechender Wandteile vor. Auch können Pfosten in einer Richtung verlaufen, die von der Vertikalen abweicht. Desgleichen können Riegel in einer Richtung verlaufen, die von der Horizontalen abweicht.

Um den Übergang von einer senkrecht stehenden Fassadenwand zu einer an deren Oberseite anstoßenden schräg zur Vertikalen verlaufenden, nach der Erfindung ausgebildeten Dachfassadenwand unter Beibehaltung der erstrebten Dichtwirkung zu verwirklichen, ist gemäß dem Ausführungsbeispiel der Fig. 13 ein doppelwandiges Dichtungsteil 93 vorgesehen, welches zwei Stege 7' mit je einer witterungsseitigen Endleiste 30 und einer raum- und warmseitigen Verbindung 71 besitzt. Die hier vorhandenen beiden Riegel 2 sind um eine gemeinsame Drehachse 72 in der Zeichenebene verschwenkbar, wobei dort eine Abdichtung durch die Verbindung 71 gegeben ist. Witterungsseitig sind die schmalen Bereiche sowohl durch die vorgenannte Dichtung 93 als auch durch Dichtungen 7 gemäß den vorhergehenden Ausführungsbeispielen abgedichtet.

Im Beispiel der Fig. 14 ist der Übergang von einem oberen, senkrecht stehenden Wandteil zu einem darunter befindlichen nach links/unten verlaufenden Wandteil dargestellt. Hier ist ein Witterungsschutz durch eine Dichtung 94 gegeben, die mit Endleisten 30 gemäß den vorhergehenden Ausführungsbeispielen in die Stirnseite der schmalen, witterungsseitigen Riegelbereiche 2a eingreift und dort abdichtet. Es wird hierdurch auch verhindert, daß Feuchtigkeit in Richtung des Pfeiles 73 eindringen kann. Diese Verbindung ist raum- und warmseitig durch zwei Abdeckleisten 74, 75 abgedeckt, die miteinander drehbeweglich verhakt sind (76).

Die Beispiele der Fig. 15 bis 18 zeigen einen mittleren Pfosten 1, der im Prinzip so aufgebaut ist wie die zuvor beschriebenen Riegel, wobei zwei Riegel 2 in unterschiedlichen Winkelstellungen sowohl zum Pfosten 1 als auch zueinander angeordnet werden sollen. Dies geschieht durch Verschwenken der Riegel 2 um den Punkt bzw. Achse 77 in Schwenkrichtungen, welche in der Zeichenebene liegen. Ist die gewünschte Schwenklage erreicht, so wird sie durch eine strichpunktiert angedeutete Verschraubung 78 fixiert. Anschließend wird ein Dichtung 93 angebracht, die in ihrem Aufbau der Dichtung 93 aus Fig. 13 entspricht. In dem Zusammenhang ist aus Fig. 15 ersichtlich, daß der Teil 79 die Drehachse 77 umgibt und mit dem witterungsseitigen Bereich 1a des Pfostens verbunden ist. Die kreisbogenförmig ausgebildeten und den Teil 79 umgebenden Teile 80 des linken Gelenkteils und 81 des rechten Gelenkteils können bei entsprechender Verschwenkung der Riegel (einschließlich der Verglasung) zueinander und zum Teil 79 sich gleitend zueinander verschieben, bis nach Erreichen der gewünschten Winkellage die Verschraubung 78 durch die Teile 1a, 79 bis 81 hindurchgeschraubt wird.

Im vorliegenden Ausführungsbeispiel kann die Verschwenkung der Riegel 2 etwa in einem Winkelbereich α = 20° bis 90° erfolgen. Die Montage geht gemäß Fig. 16, 17 so vor sich, daß das Teil (Gelenkbasisprofil) 79 über die Stirnleisten 6 des witterungsseitigen schmalen Profilbereiches 1a geklemmt wird. Ein Gelenkteil 82 mit dem kreisbogenförmigen Teil 80 und ein weiterer Gelenkteil 83 mit dem kreisbogenförmigen Teil 81 werden über das Gelenkbasisprofil 79 gelegt, wie bereits angegeben. Nach Festlegen der Winkellage erfolgt die Verschraubung 78. Die Gelenkteile 82 und 83 sind mit Stegen 84, 85 versehen, die optisch in Verbindung mit elastischen Dichtungsprofilen 86 die Fugen zum Hohlraum 87 des Pfosten 1 schließen, d.h. nach außen abdichten.

Einbau und Befestigung der Riegel 2, sowie Ausgestaltung und Einbau der umlaufenden, rahmenartigen Dichtungen 93, 94 erfolgt ebenso wie zu den übrigen Ausführungsbeispielen erläutert. Dies gilt auch für die Ausführungen nach Fig. 13 und 14.

Wie vorstehend schon erwähnt, haben die Dichtungen 93, 94 im wesentlichen die gleiche Funktion und Aufbau wie die Dichtung 7, die zuvor im Detail dargestellt und erläutert wurde. Dies gilt insbesondere hinsichtlich Konstruktion und Funktion der Endleisten 30. Die Dichtungen 93, 94 dienen jedoch nicht einem Halt oder Befestigen der Wandfüllung oder Verglasung. Auch fehlt bei ihnen der Eingriff eines Haltefußes gemäß Ziff. 8 in raumseitig gelegenen Dichtungshaltenuten des Pfostens oder des Riegels.

Die Druckleisten 22b werden wie üblich verschraubt. Sie weisen eine Auflagefläche 88 zur Befestigung 89 von Gelenkdeckleisten 74, 75 auf, sowie eine Aufnahmenut 90 zum Befestigen eines Klemmhalters 90'. Die Deckleisten 57a werden in die Klemmhalter 90 geschoben bis ein Nocken 91 hinter eine Nutenkante 92 einrastet. Damit sind die Befestigungen 89 der Gelenkdeckleisten 74, 75 abgedeckt.

Der Vorteil dieser Gelenkabdeckleisten 74, 75 besteht darin, daß sie sich in verschiedene Winkellagen des Winkels einstellen lassen und daß die Länge X dieser Abdeckleisten durch einfaches Beschneiden den jeweiligen Gegebenheiten angepaßt werden kann. Diese Gelenkabdeckleisten können bereits oberflächenbehandelt ab Lager geliefert werden. Es sind bevorzugt ebenfalls Strangpreßprofile wie die Pfosten und die Riegel, so daß demgegeüber keine Farbabweichungen zu befürchten sind.

Anstelle der Herstellung des umlaufenden Dichtungsrahmens komplett aus entsprechend strangförmigen Profilteilen gemäß Ziff. 7, 93 und 94, wobei die Stirnenden dieses strangförmigen Profiles miteinander verklebt werden, kann man auch, falls erwünscht, die umlaufenden Dichtungen 7, 93 und 94 so herstellen, daß entweder ab Fabrik oder auf der Baustelle strangförmig hergestellte Dichtungsteile (sogenannte "laufende Meterware") mit Eckstücken 96 (Fig. 13a, b) bzw. 97 (Fig. 20, 20a) durch Vulkanisieren oder Verkleben verbunden werden. Diese Eckstücke füllen die Ecken der Felder an einander stoßenden Riegel- und Pfostenteilen aus und sind mit bereits erläuterten Rinnen 37 und Querstegen 38 versehen (siehe z.B. Fig. 10). Bei der Herstellung der kompletten Dichtungsrahmen in der Fabrik wird die entsprechend zugeschnittene strangförmige Dichtung durch Eingießen der flüssigen Masse der Formstücke 96 bzw. 97 mit diesen zusammenvulkanisiert. Bei der Herstellung des kompletten Dichtungsrahmens auf der Baustelle werden dorthin ab Fabrik bereits fertig vulkanisierte Formecken, sowie die "laufende Meterware" der strangförmigen Dichtung geliefert, wobei die auf entsprechende Längen zugeschnittenen strangförmigen Dichtungsteile durch Verkleben mit den Formstücken verbunden werden.

Fig. 13a, 13b zeigt die vorgenannte Variante der Erfindung bei zueinander im Winkel stehenden Teilen gemäß Fig. 13. Dabei liegt die Fläche 99 an der Pfostenwand an.

## Patentansprüche

1. Traggerippe für eine Fassadenwand und/oder ein zugehöriges Fassadendach , bestehend aus bevorzugt von oben nach unten verlaufenden Pfosten (1) und zwischen diesen eingesetzten bevorzugt waagerecht verlaufenden Riegeln (2), wobei Pfosten und Riegel miteinander Felder für das Einsetzen und Halten von Wandfüllungen oder Verglasungen bilden und wobei die jedes Feld umgebenden Pfostenteile und Riegel mit einer rahmenartigen, umlaufenden Dichtung (7) versehen sind, an welcher die Wandfüllung oder Verglasung gehalten werden kann, bzw. befestigbar ist, wobei die umlaufende Dichtung mittels eines Haltefußes in raumseitig gelegenen Dichtungshaltenuten (4) von raumseitig gelegenen Bereichen (1b, 2b) der Pfostens und der Riegel eingreift, wobei witterungsseitig gelegene Pfostenbereiche (1a) und witterungsseitig gelegene Riegelbereiche (2a) an ihren witterungsseitig gelegenen Stirnflächen umlaufende Kammern (5) aufweisen, die stirnseitig von zwei im Abstand voneinander befindlichen Stirnleisten (6) begrenzt sind, dadurch gekennzeichnet, daß die Kammern (5) der Klemmhalterung der Dichtung dienen, indem die beiderseits der witterungsseitig gelegenen Pfosten- und Riegelbereiche (1a, 2a) mit Stegen (7') anliegenden Dichtungen (7) stirnseitig in Endleisten (30) auslaufen, die so angeordnet und dimensioniert sind, daß sie die Stirnleisten (6) der witterungsseitigen Pfosten- und Riegelbereiche (1a, 2a) umgreifend in den Raum (5') der jeweiligen Kammer (5) zwischen diesen beiden Stirnleisten unter Klemmsitz passend einsteckbar oder eingesteckt sind, wobei die Endleisten mit Dichtwirkung sowohl auf den Stirnflächen der Stirnleisten (6) der witterungsseitigen Pfosten- und Riegelbereiche (1a, 2a) aufliegen, als auch zwischen den Stirnleisten (6) an diesen mit dem o.g. Klemmsitz anliegen, und daß die Endleisten (30) mit Dichtwirkung über ihre gesamte Länge aneinander anliegen.

2. Traggerippe nach Anspruch 1, das an einer Fassadenwand und/oder an einem zugehörigen Fassadendach angebracht ist.

3. Traggerippe nach Anspruch 1 oder 2, dadurch gekennzeichnet, daß etwaige weitere Bauteile des Gerippes, sofern sie sich im Bereich der umlaufenden. Dichtung (7) befinden, auf die Gestaltung der Halte- und Dichtmittel dieser Dichtung, insbesondere des Haltefußes (8) und der Endleisten (30) abgestimmt sind.

4. Traggerippe nach einem der Ansprüche 1 bis 3, dadurch gekennzeichnet, daß an den Enden der schmalen witterungsseitigen Riegelbereiche (2a) jeweils ein druckfestes Füllstück (9) angesetzt ist, das stirnseitig so wie der schmale witterungsseitige Riegelbereich (2a) zwecks Aufnahme der Endleisten (30) der Dichtung (7) ausgebildet ist, wobei die Endleisten (30) mit Dichtwirkung an den Stirnleisten (10) der Füllstücke (9) anliegen, und daß die Länge des Füllstückes (9) so bemessen ist, daß es zumindest die Entfernung von der Seitenwand des schmalen witterungsseitigen Pfostenbereiches (1a) zur Seitenwand des breiten raumseitigen Pfostenbereiches (1b) überbrückt.

5. Traggerippe nach Anspruch 4, dadurch gekennzeichnet, daß das Füllstück (9) einen Zapfen (9a) aufweist, mit dem es unter Klemmung in einen Hohlraum (5a) des schmalen witterungsseitigen Riegelbereiches (2a) eingesteckt ist.

6. Traggerippe nach einem der Ansprüche 1 bis 5, dadurch gekennzeichnet, daß die Stirnleisten(6) der schmalen witterungsseitigen Pfosten- und Riegelbereiche (1a, 2a) Schrägen (32) und, sofern vorgesehen, die äußeren Stirnleisten (10) des Füllstückes (9) Schrägen (33) aufweisen, und daß die Endleisten (30) mit Schrägflächen (34) versehen sind, welche etwa in der gleichen Richtung wie die vorgenannten Schrägen (32, 33) verlaufen und sich mit diesen verklemmen.

7. Traggerippe nach einem der Ansprüche 1 bis 6, dadurch gekennzeichnet, daß Druckleisten (22, 22a) auf den Stirnseiten der schmalen witterungsseitigen Pfosten- und Riegelbereiche (1a, 2a) aufliegen und unter Erzeugung einer Klemmwirkung auf die Endleisten (30) deren dichtende Verklemmung mit den Stirnleisten (6) unterstützen, insbesondere bei Vorhandensein der Schrägen (32, 33) die Klemmwirkung noch vergrößern.

8. Traggerippe nach einem der Ansprüche 1 bis 7, wobei eine, eine Wärmeausdehnung ermöglichende Gleitverbindung zwischen Riegel und Pfosten vorgesehen ist, dadurch gekennzeichnet, daß den Wärmeausgleich ermöglichende Tragbolzen (18) sowohl die Füllstücke (9) durchsetzen, als auch, nach Verschieben in ihre Traglage, durch Befestigungsschrauben (21) der Druckleiste (22a) des Riegels gegen ein Gleiten in Längsrichtung über das Maß der thermischen Ausdehnung oder Schrumpfung hinaus arretiert sind.

9. Traggerippe nach einem der Ansprüche 1 bis 8, gekennzeichnet durch Verbindungselemente (11) mit Steckbolzen (16), die in Hohlkammern (3) gleitend geführt sind, welche witterungsseitig die Dichtungshaltenuten (4) der Riegel für die Füße (8) der Dichtungen (7) bilden, wobei die Bolzen (16) zur Steckverbindung mit dem angrenzenden Pfosten ausgebildet sind und z.B. durch federnde Blechstreifen mit den Pfosten lösbar verriegelt werden.

10. Traggerippe nach Anspruch 9, dadurch gekennzeichnet, daß der breitere, raumseitige Pfostenbereich (1b) an jeder der Seiten, die einem Riegel (2) zugewendet sind, ein Paar in der Verschieberichtung der Verbindungselemente (11) mit Steckbolzen (16) im Abstand hintereinander liegende und mit den Ausnehmungen oder Bohrungen (12) versehene Pfostenwände (13, 14) aufweist, daß die in die Ausnehmungen oder Bohrungen passenden Steckbolzen eine solche Länge haben, daß in der Haltelage jeder Steckbolzen (16) nur das ihm zugewandte Paar von Pfostenwänden (13, 14) durchsetzt und daß eine lösbare federnde Verriegelung (17) jedes Steckbolzens am raumseitigen Pfostenbereich (1b) vorgesehen ist.

11. Traggerippe nach Anspruch 9 oder 10, dadurch gekennzeichnet, daß an jeder Stirnseite eines Riegels (2) zwei Verbindungselemente (11) mit je einem Steckbolzen (16) übereinander angeordnet sind und daß die raumseitigen Pfostenbereiche (1b) über diese Steckbolzen passende Ausnehmungen oder Bohrungen (12) aufweisen.

12. Traggerippe nach einem der Ansprüche 1 bis 11, dadurch gekennzeichnet, daß benachbart der jeweiligen Dichtungshaltenut (4) und etwa in Flucht mit dem Steg (7') der Dichtung (7) der jeweilige witterungsseitige Pfosten- oder Riegelbereich (1b, 2b) eine Abschrägung (28) aufweist und daß der daran angrenzende, zwischen Haltefuß (8) und Steg (7') gelegene Teil der Dichtung (7) eine gleichgerichtete Schräge (29) aufweist, wobei aber die Länge des Dichtungssteges (7') so bemessen ist, daß nach Einrasten des Haltefußes (8) in die Dichtungshaltenuten (4) und Einklemmen der Endleisten (30) in den stirnseitigen Ausgang der Kammern (5) an dem Dichtungssteg (7') eine Zugspannung entsteht, welche je nach den unterschiedlichen Herstellungstoleranzen der Profilteile und der Dichtung die Schräge (29) von der Schräge (28) abhebt.

13. Traggerippe nach einem der Ansprüche 1 bis 12, dadurch gekennzeichnet, daß die Endleisten (30) der Dichtungen (7) Hohlkammern (35) aufweisen, wobei der Abstand (36) der Außenseiten dieser Kammern voneinander etwa dem Durchmesser der Befestigungsschrauben (21, 69) der Druckstücke (22, 22a) entspricht.

14. Traggerippe nach einem der Ansprüche 1 bis 13, dadurch gekennzeichnet, daß die beiden Endleisten (30) der Dichtungen (7) miteinander eine in ihrer Längsrichtung verlaufende Rinne (37) bilden, daß die jeweilige Druckleiste (22, 22a) einen daran eingreifenden, ebenfalls in Längsrichtung verlaufenden Steg (22') aufweist und daß die Rinnen (37) im kurzen Abstand vor dem Kreuzstoß (39) gegen Feuchtigkeitsdurchtritt gesperrt sind (38).

15. Traggerippe nach einem der Ansprüche 1 bis 14, dadurch gekennzeichnet, daß elastische Formteile (40) vorgesehen sind, welche sich zwischen der Stirnfläche der Riegeldruckleiste (22a) und der angrenzenden, dazu senkrecht verlaufenden Pfostendruckleiste (22) befinden, daß jedes elastische Formteil (40) mittels Steckteile (41) in Nuten (42) der horizontalen Druckleisten einschiebbar, bevorzugt einrastbar ist und soweit in Längsrichtung der Riegeldruckleisten (22a) elastisch zusammendrückbar ist, daß eine Riegeldruckleiste (22a) mit jeweils stirnseitig vorgesehenem Formteil (40) zwischen zuvor senkrecht montierte Pfostendruckleisten (22) schiebbar ist.

16. Traggerippe nach Anspruch 15, gekennzeichnet durch eine zick-zack-förmige Ausbildung (43) des elastischen Formteiles.

17. Traggerippe nach Anspruch 15 oder 16, dadurch gekennzeichnet, daß die elastischen Formteile mit ihren Außenkanten oder -flächen mit entsprechenden Teilen der Riegeldruckleisten (22a) fluchten und ferner Abschlußflächen (44) aufweisen, die eine Andruckfläche für Verglasungsleisten (45) der Verglasung bilden.

18. Traggerippe nach einem der Ansprüche 1 bis 17, gekennzeichnet durch eine Belüftung und Entwässerung des Falzraumes (46) von Leckwasser und Kondensat in Form von Öffnungen (47) in den von oben nach unten verlaufenden Pfostendruckleisten (22), deren Öffnung, bevorzugt deren größte Öffnungsweite gegenüber der Oberkante (48) der umlaufenden Dichtung (7) im witterungsseitigen Riegelprofilbereich (2a) liegt, oder durch ein im Falzgrund angeordnetes Röhrchen (49), das durch eine Öffnung (50) in der Dichtung (7) und eine entsprechende Öffnung (51) des Füllstückes (9) von oben nach unten und damit von Feld zu Feld bis zu einem unteren Auslaß verläuft.

19. Traggerippe nach einem der Ansprüche 1 bis 18, dadurch gekennzeichnet, daß abdeckende Klemmprofile (57) der Druckleisten (22, 22a) zumindest teilweise auch Verglasungsleisten einer Verglasung abdecken.

20. Traggerippe nach einem der Ansprüche 1 bis 19, dadurch gekennzeichnet, daß die Druckleisten (22, 22a), bevorzugt bei geneigten Fassadenwänden, nur geringfügig über die witterungsseitigen Flächen der Füllelemente (68) vorragen.

21. Traggerippe nach einem der Ansprüche 1 bis 20, dadurch gekennzeichnet, daß in Flucht übereinander befindliche raumseitigen Pfostenbereiche (1b) von Pfostenteilen über ein in sie eingreifendes Verbindungsstück (62) so miteinander verbunden sind, daß der eine Pfostenteil gegenüber dem anderen Pfostenteil sich in Längsrichtung, durch Gleiten auf dem Verbindungsstück (62), relativ verschieben kann.

22. Traggerippe nach Anspruch 21, dadurch gekennzeichnet, daß zusätzlich zu dem Verbindungsstück (62) noch eine Gleit-Bolzenverbindung (18a) zwischen den beiden witterungsseitigen Pfostenbereichen (1a) vorgesehen ist.

23. Traggerippe nach einem der Ansprüche 1 bis 22, gekennzeichnet durch elastische Formteile (40) zur Ausfüllung bzw. Überbrückung einer Dehnfuge von Druckleisten (22) übereinander befindlicher und miteinander fluchtender Pfostenteile.

24. Traggerippe nach einem der Ansprüche 1 bis 22, gekennzeichnet durch eine Dimensionierung der Dichtungen (7), welche den abstandsveränderlichen Stoß zweier übereinander liegender und miteinander fluchtender Pfostenteile überbrückt.

25. Traggerippe nach einem der Ansprüche 1 bis 24, dadurch gekennzeichnet, daß zur Verbindung zweier in ihrer Winkellage zueinander veränderbaren Fassadenteilen eine Dichtung (93, 94) mit zwei miteinander verbundenen Stegen (7') vorgesehen ist, wobei die beiden Stege (7') witterungsseitig in die Endleisten (30) auslaufen.

26. Traggerippe nach Anspruch 25, dadurch gekennzeichnet, daß witterungsseitig oder warmseitig Abdeckleisten (74, 75) vorgesehen sind, die miteinander drehbeweglich verbunden sind (76).

27. Traggerippe nach Anspruch 26, dadurch gekennzeichnet, daß die Abdeckleisten hakenförmig (76) miteinander für die Drehbeweglichkeit verbunden sind und von diesem Drehpunkt ausgehend flach ausgebildet sind.

28. Traggerippe nach Anspruch 26 oder 27, dadurch gekennzeichnet, daß zur winkelveränderbaren Verbindung zweier Fassadenteile und eines Pfostens die Fassadenteile je ein Gelenkteil (82, 83) mit kreisbogenförmigem Ende (80, 81) aufweisen und damit ein ebenfalls entsprechend kreisbogenförmig ausgebildetes Gelenkbasisprofil (79) des Pfostens umgreifen und daran gleitend angeordnet sind, wobei eine Verschraubung (78) zur Fixierung der jeweiligen Lage der kreisbogenförmigen Enden (80, 81) und des Gelenkbasisprofiles (79) des Pfostens (1) zueinander vorgesehen ist.

29. Traggerippe nach Anspruch 28, dadurch gekennzeichnet, daß die Gelenkteile (82, 83) mit kreisbogenförmig verlaufenden Stegen (84, 85) gleitend am Dichtungsprofil (86) des raumseitigen Pfostenbereiches (1b) anliegen.

30. Traggerippe nach einem der Ansprüche 1 bis 29, dadurch gekennzeichnet, daß die Dichtung im Kreuzstoßbereich (39) ein vulkanisiertes Eckformstück (96, 97) aufweist, an dem die strangförmig hergestellte, den übrigen Bereich des Feldes rahmenartig abdeckende Dichtung (7, 93, 94) angeklebt oder durch das Vulkanisieren der Eckstücke anvulkanisiert ist.

31. Traggerippe nach Anspruch 30, dadurch gekennzeichnet, daß die vulkanisierten Eckstücke ebenfalls Rinnen (37) aufweisen, welche in Verlängerung der entsprechenden Rinnen der Dichtungen liegen, wobei die Rinnen (37) der Eckstücke nahe des Kreuzstoßes (39) mit einer Feuchtigkeitssperre in Form einer Abschottung bzw. Quersteges (38) versehen sind.

32. Traggerippe nach einem der Ansprüche 1 bis 30, dadurch gekennzeichnet, daß ein das Traggerippe außenseitig begrenzender Pfosten an seiner Außenseite mit einer Dichtung (95) mit Endleiste (30) versehen ist, während der Steg (7'') dieser Dichtung nach außen zur Anlage an ein Mauerwerk oder dergleichen verläuft.

33. Traggerippe nach einem der Ansprüche 1 bis 32, dadurch gekennzeichnet, daß die breiten, raumseitigen Bereiche (1b) der Pfosten (1) in zwei längsverlaufende Hälften (64, 64') aufgeteilt sind, wobei an jeder dieser Pfostenhälften die betreffenden Riegel (2) fest und unverschiebbar angebracht sind, und daß die beiden Pfostenhälften zur Schaffung eines Längenausgleiches, bevorzugt mit Dichtwirkung (64'''), in Längsrichtung der Riegel ineinander gesteckt und in dieser Richtung zueinander verschiebbar sind.

34. Traggerippe nach Anspruch 33, dadurch gekennzeichnet, daß die umlaufenden Dichtungen (7) den Verbund aus den beiden Pfostenhälften (64, 64'), insbesondere den zwischen diesen beiden Pfostenhälften befindlichen, deren Verschieblichkeit zueinander (64'') ermöglichenden Spalt (98) abdichten.

35. Traggerippe nach Anspruch 33 oder 34, dadurch gekennzeichnet, daß der schmale, witterungsseitige Bereich (1a) der Pfosten (1) nur an einer (64') der beiden Pfostenhälften (64, 64') angebracht ist, und daß eine der Dichtungen (7) sich von dem schmalen, witterungsseitigen Pfostenbereich (1a) über den Spalt (98) zwischen diesen beiden Pfostenhälften zu der anderen Pfostenhälfte (64) hin erstreckt.

36. Traggerippe nach einem der Ansprüche 1 bis 35, dadurch gekennzeichnet, daß der Pfosten (1) und der Riegel (2) im schmalen, witterungsseitigen Pfosten- und Riegelbereich (1a, 2a) und in den Abschnitten gleich sind, in denen sich die Dichtungshaltenuten (4) und die Nuten oder Hohlkammern (3) befinden.

## Claims

1. Supporting structure for a facade wall and/or an associated facade roof, consisting of uprights (1), preferably running from top to bottom, and crosspieces (2), preferably running horizontally, inserted between these, whereby uprights and crosspieces together form fields for the insertion and securing of wall fillings or glazing and whereby the parts of uprights and crosspieces surrounding every field are provided with a frame-like, encircling seal (7) against which the wall filling or glazing can be held or to which it can be secured, whereby the encircling seal engages by means of an anchoring foot with seal-holding grooves (4), situated on the room side, of zones (1b, 2b), situated on the room side, of the uprights and of the crosspieces, whereby upright zones (1a) situated on the weather side and crosspiece zones (2a) situated on the weather side have, at their face surfaces situated on the weather side, circular chambers (5) which are limited on the face side by two face strips (6) situated at a distance from each other, characterized in that the chambers (5) serve to clamp the seal in place, since the seals (7) abutting with webs (7') on both sides of the upright zones and crosspiece zones (1a, 2a) situated on the weather side terminate on the face side in end-strips (30) which are so arranged and dimensioned that they can be inserted or are inserted suitably with clamp fit, gripping around the face strips (6) of the upright zones and crosspiece zones (1a, 2a) on the weather side, into the space (5') of the chamber (5) in question between these two face strips, whereby the end strips not only rest with sealing action on the face surfaces of the face strips (6) of the weather-side zones of uprights and crosspieces (1a, 2a) but also lie with sealing action between the face strips (6) against these with the aforementioned clamp fit, and in that the end-strips (30) lie against one another with sealing action over their entire length.

2. Supporting structure according to claim 1, which is attached to a facade wall and/or to an associated facade roof.

3. Supporting structure according to claim 1 or 2, characterized in that any other components of the structure, insofar as they are located in the area of the encircling seal (7), are matched to the configuration of the securing and holding means of this seal, in particular of the anchoring foot (8) and of the end-strips (30).

4. Supporting structure according to one of claims 1 to 3, characterized in that attached to the ends of each narrow weather-side crosspiece zone (2a) is a pressure-resistant filling piece (9), the face of which is arranged in the same manner as the narrow weather-side crosspiece zone (2a) for the purpose of housing the end-strips (30) of the seal (7), whereby the end-strips (30) lie with sealing action against the face strips (10) of the filling pieces (9), and in that the length of the filling piece (9) is so measured that it at least bridges the distance from the side wall of the narrow weather-side upright zone (1a) to the side wall of the wide room-side upright zone (1b).

5. Supporting structure according to claim 4, characterized in that the filling piece (9) has a tongue (9a) by which it is fixed under clamping into a cavity (5a) of the narrow weather-side crosspiece zone (2a).

6. Supporting structure according to one of claims 1 to 5, characterized in that the face strips (6) of the narrow weather-side upright and crosspiece zones (1a, 2a) have bevels (32) and, if provided, the outer face strips (10) of the filling piece (9) have bevels (33), and the end-strips (30) are provided with bevelled surfaces (34) which run roughly in the same direction as the aforementioned bevels (32, 33) and lock themselves with these.

7. Supporting structure according to one of claims 1 to 6, characterized in that pressure strips (22, 22a) rest on the face sides of the narrow weather-side upright and crosspiece zones (1a, 2a) and, accompanied by generation of a clamping effect on the end-strips (30), assist their sealing clamping with the face strips (6), in particular in the presence of the bevels (32, 33) further increase the clamping effect.

8. Supporting structure according to one of claims 1 to 7, whereby a sliding connection making a thermal expansion possible is provided between crosspiece and upright, characterized in that supporting bolts (18) making thermal equalization possible not only pass through the filling pieces (9) but also, after movement into their supporting position, are stopped by securing screws (21) of the pressure strip (22a) of the crosspiece from sliding in longitudinal direction beyond the extent of the thermal expansion or shrinkage.

9. Supporting structure according to one of claims 1 to 8, characterized by connection elements (11) having plug bolts (16) which are guided in sliding manner in hollow chambers (3) which on the weather aide form the seal-holding grooves (4) of the crosspieces for the feet (8) of the seals (7), whereby the bolts (16) are arranged for the plug connection with the adjacent upright and are releasably locked with the uprights e.g. by elastic sheet-metal strips.

10. Supporting structure according to claim 9, characterized in that the wider, room-side upright zone (1b) has, at each of the sides which face a crosspiece (2), a pair of upright walls (13, 14) with plug bolts (16), lying at a distance one behind the other in the displacement direction of the connection elements (11) and provided with the recesses or bores (12), in that the plug bolts fitting into the recesses or bores have such a length that in the holding position each plug bolt (16) passes through only the pair of upright walls (13, 14) facing it and in that a releasable elastic locking element (17) of every plug bolt is provided at the room-side upright zone (1b).

11. Supporting structure according to claim 9 or 10, characterized in that two connection elements (11) each with a plug bolt (16) are arranged above one another at each end wall of a crosspiece (2) and in that the room-side upright zones (1b) have recesses or bores (12) fitting over these plug bolts.

12. Supporting structure according to one of claims 1 to 11, characterized in that, adjacent to the seal-holding groove (4) in question and roughly in alignment with the web (7') of the seal (7), the weather-side upright or crosspiece zone (1b, 2b) in question has a bevelled section (28) and in that the part of the seal (7) adjacent thereto, situated between anchoring foot (8) and web (7' ), has an equi-directional bevel (29), whereby however the length of the seal web (7') is so measured that, after locking of the anchoring foot (8) in the seal-holding grooves (4) and clamping of the end-strips (30) in the face-side outlet of the chambers (5), there forms at the seal web (7') a tensile stress which, according to the different manufacturing tolerances of the profile parts and the seal, lifts bevel (29) away from bevel (28).

13. Supporting structure according to one of claims 1 to 12, characterized in that the end-strips (30) of the seals (7) have hollow chambers (35), whereby the distance (36) of the outsides of these chambers from one another corresponds roughly to the diameter of the securing screws (21, 69) of the pressure pieces (22, 22a).

14. Supporting structure according to one of claims 1 to 13, characterized in that the two end-strips (30) of the seals (7) form with each other a trough (37) running in their longitudinal direction, in that the pressure strip (22, 22a) in question has a web (22') engaging therewith, likewise running in longitudinal direction, and in that the troughs (37) are blocked (38), a short distance before the cross-joint (39), against the passage of moisture.

15. Supporting structure according to one of claims 1 to 14, characterized in that elastic mouldings (40) are provided which, are located between the end face of the crosspiece pressure strip (22a) and the adjacent upright pressure strip (22) running perpendicular thereto, in that each elastic moulding (40) can be inserted, preferably locked, by means of plug parts (41) into grooves (42) of the horizontal pressure strips and can be elastically compressed in longitudinal direction of the crosspiece pressure strips (22a) to the extent that a crosspiece pressure strip (22a) with moulding (40) provided on the face side in each case can be pushed between upright pressure strips (22) previously fitted vertically.

16. Supporting structure according to claim 15, characterized by a zig-zag-shaped construction (43) of the elastic moulding.

17. Supporting structure according to claim 15 or 16, characterized in that the elastic mouldings have their outside edges or outside surfaces in alignment with corresponding parts of the crosspiece pressure strips (22a) and also have closure surfaces (44) which form a pressure surface for glazing strips (45) of the glazing.

18. Supporting structure according to one of claims 1 to 17, characterized by a ventilation and drainage from the groove space (46) of leakage water and condensate in the form of openings (47) in the upright pressure strips (22) running from top to bottom, whose opening, preferably whose greatest opening width lies opposite the upper edge (48) of the encircling seal (7) in the weather-side crosspiece profile zone (2a), or by a small tube (49) arranged in the base of the groove which runs through an opening (50) in the seal (7) and a corresponding opening (51) of the filling piece (9) from top to bottom and thus from field to field as far as a lower outlet.

19. Supporting structure according to one of claims 1 to 18, characterized in that covering clamping profiles (57) of the pressure strips (22, 22a) at least partially also cover glazing strips of a glazing.

20. Supporting structure according to one of claims 1 to 19, characterized in that the pressure strips (22, 22a), preferably in the case of inclined facade walls, project only slightly over the weather-side surfaces of the filling elements (68).

21. Supporting structure according to one of claims 1 to 20, characterized in that those room-side upright zones (1b) of upright parts which are in alignment above one another are connected to one another via a connection piece (62) engaging with them, in such a way that one upright part can shift in longitudinal direction relative to the other upright section by sliding on the connection piece (62).

22. Supporting structure according to claim 21, characterized in that, in addition to the connection piece (62), a sliding bolt connection (18a) is also provided between the two weather-side upright zones (1a).

23. Supporting structure according to one of claims 1 to 22, characterized by elastic mouldings (40) for filling or bridging an expansion joint of pressure strips (22) of upright sections located above one another and in alignment with one another.

24. Supporting structure according to one of claims 1 to 22, characterized by a dimensioning of the seals (7) which bridges the variably-distanced joint of two upright sections lying above one another and in alignment with one another.

25. Supporting structure according to one of claims 1 to 24, characterized in that, for the connection of two sections of facade which can be changed in their angularity relative to each other, a seal (93, 94) with two webs (7') connected to each other is provided, whereby the two webs (7') terminate on the weather side in the end-strips (30).

26. Supporting structure according to claim 25, characterized in that there are provided, on the weather side or heating side, cover strips (74, 75) which are connected to one another so as to be movable in rotary manner (76).

27. Supporting structure according to claim 26, characterized in that the cover strips are connected to one another in hook-like manner (76) for rotary mobility and are designed flat starting from this point of rotation.

28. Supporting structure according to claim 26 or 27, characterized in that, for the angle-variable connection of two facade parts and of an upright, the facade parts each have an articulation part (82, 83) with an end (80, 81) in the form of a circular arc and thus grip around an articulation base profile (79), likewise suitably designed in the form of a circular arc, of the upright and are arranged in sliding manner thereon, whereby a screw coupling (78) is provided for fixing the respective position of the ends in the form of circular arcs (80, 81) and of the articulation base profile (79) of the upright (1) to one another.

29. Supporting structure according to claim 28, characterized in that the articulation parts (82, 83) lie against the seal profile (86) of the room-side upright zone (1b) in sliding manner with webs (84, 85) running in the form of circular arcs.

30. Supporting structure according to one of claims 1 to 29, characterized in that the seal has, in the cross-joint zone (39), a vulcanized corner-shaped piece (96, 97) to which the seal (7, 93, 94) manufactured in the form of a strand, covering the remaining zone of the field in the manner of a frame, is glued or vulcanized by the vulcanization of the corner pieces.

31. Supporting structure according to claim 30, characterized in that the vulcanized corner pieces likewise have troughs (37) which lie in extension of the corresponding troughs of the seals, whereby the troughs (37) of the corner pieces are provided, near the cross-joint (39), with a moisture barrier in the form of a bulkhead or transverse web (38).

32. Supporting structure according to one of claims 1 to 30, characterized in that an upright bounding the outer side of the supporting structure is provided on its outside with a seal (95) having an end-strip (30), while the web (7'') of this seal runs outwards to abut against brickwork or the like.

33. Supporting structure according to one of claims 1 to 32, characterized in that the wide, room-side zones (1b) of the uprights (1) are divided into two longitudinally running halves (64, 64'), whereby the crosspieces (2) in question are attached in fixed and undisplaceable manner to each of these upright halves, and in that the two upright halves are inserted into each other in longitudinal direction of the crosspieces in order to create a length equalization, preferably with seal action (64'''), and are displaceable relative to each other in this direction.

34. Supporting structure according to claim 33, characterized in that the encircling seals (7) seal off the combination comprising the two upright halves (64, 64'), in particular the gap (98) located between these two upright halves which makes possible their displaceability relative to each other (64'').

35. Supporting structure according to claim 33 or 34, characterized in that the narrow, weather-side zone (1a) of the uprights (1) is attached to only one (64') of the two upright halves (64, 64'), and in that one of the seals (7) extends from the narrow, weather-side upright zone (1a) via the gap (98) between these two upright halves to the other upright half (64).

36. Supporting structure according to one of claims 1 to 35, characterized in that the upright (1) and the crosspiece (2) in the narrow, weather-side upright and crosspiece zones (1a, 2a) and in the sections in which the seal-holding grooves (4) and the grooves or hollow chambers (3) are located are identical.

## Revendications

1. Ossature Pour une paroi de façade et/ou pour un toit en façade associé, constituée par des montants (1) qui s'étendent de préférence de haut en bas et par des traverses (2) qui sont insérées entre ceux-ci et qui s'étendent de préférence horizontalement, cependant que les montants et les traverses coopèrent pour former des panneaux destinés à la mise en place et au maintien de parements ou de vitrages, que les parties de montants et les traverses qui entourent chaque panneau sont pourvues d'un joint d'étanchéité (7) analogue à un cadre qui entoure le panneau et sur lequel le parement ou le vitrage peut être retenu ou fixé, respectivement, que le joint d'étanchéité qui entoure le panneau pénètre au moyen d'une semelle de retenue dans des nervures (4) de retenue du joint d'étanchéité qui sont situées du côté de la pièce et qui appartiennent à des régions (1b, 2b) des montants et des traverses situées du côté de la pièce, et que des régions (1a) des montants qui sont situées du côté soumis aux intempéries et des régions (2a) des traverses qui sont situées du côté soumis aux intempéries présentent, sur leurs surfaces frontales qui sont situées du côté soumis aux intempéries, des chambres formant cadre (5) qui sont délimitées du côté frontal par deux baguettes frontales (6) situées à distance l'une de l'autre, caractérisée par le fait que les chambres (5) servent au maintien par serrage du joint d'étanchéité du fait que les joints d'étanchéité (7), lesquels portent par des ailes (7') des deux côtés des régions (1a, 2a) des montants et des traverses qui sont situées du côté soumis aux intempéries, se terminent du côté frontal par des baguettes terminales (30) qui sont disposées et dimensionnées d'une manière telle qu'en entourent les ailettes frontales (6) des régions (1a, 2a) des montants et des traverses qui sont situées du côté soumis aux intempéries, elles puissent être enfoncées ou elles soient enfoncées avec un ajustement serré dans le volume intérieur (5') de la chambre correspondante (5) qui est ménagée entre ces deux ailettes frontales, cependant que les baguettes terminales portent avec un effet d'étanchéité, et avec l'ajustement serré précité, tant sur les surfaces frontales des ailettes frontales (6) des régions (1a, 2a) des montants et des traverses qui sont situées du côté soumis aux intempéries que sur les ailettes frontales (6) entre ces dernières, et que les baguettes terminales (30) portent l'une sur l'autre sur la totalité de leur longueur avec un effet d'étanchéité.

2. Ossature selon la revendication 1 qui est montée sur une paroi de façade et/ou sur un toit en façade associé.

3. Ossature selon la revendication 1 ou 2, caractérisée par le fait que d'autres éléments constitutifs éventuels de la structure, pour autant qu'ils se trouvent dans la région du joint d'étanchéité formant cadre (7), sont adaptés à la conformation des moyens de retenue et d'étanchéité de ce joint d'étanchéité, et en particulier de la semelle de retenue (8) et des baguettes terminales (30).

4. Ossature selon l'une des revendications 1 à 3, caractérisée par le fait qu'aux extrémités des régions étroites (2a) des traverses qui sont situées du côté soumis aux intempéries est posée à chaque fois une pièce de remplissage (9) qui résiste à la pression et qui est constituée, du côté frontal, de la même manière que la région étroite (2a) de la traverse qui est située du côté soumis aux intempéries, en vue de recevoir les baguettes terminales (30) du joint d'étanchéité (7), les baguettes terminales (30) portant avec un effet d'étanchéité sur les ailettes frontales (10) de la pièce de remplissage (9), et par le fait que la longueur de la pièce de remplissage (9) est calculée d'une manière telle qu'elle recouvre au moins la distance entre la paroi latérale de la région étroite (1a) du montant qui est située du côté soumis aux intempéries et la paroi latérale de la région large (1b) du montant qui est située du côté de la pièce.

5. Ossature selon la revendication 4, caractérisée par le fait que la pièce de remplissage (9) comporte un tenon (9a) par lequel elle est enfoncée en étant soumise à un serrage dans un volume creux (5a) de la région étroite (2a) de la traverse qui est située du côté soumis aux intempéries.

6. Ossature selon l'une des revendications 1 à 5, caractérisée par le fait que les ailettes frontales (6) des régions étroites (1a, 2a) des montants et des traverses qui sont situées du côté soumis aux intempéries présentent des parties obliques (32), et que, pour autant que cela soit prévu, les ailettes frontales extérieures (10) de la pièce de remplissage (9) présentent des parties obliques (33), et par le fait que les baguettes terminales (30) sont pourvues de surfaces obliques (34) qui s'étendent à peu près dans la même direction que lesdites parties obliques (32, 33) et qui se coincent sur celles-ci.

7. Ossature selon l'une des revendications 1 à 6, caractérisée par le fait que des baguettes de compression (22, 22a) portent sur les côtés frontaux des régions étroites (1a, 2a) des montants et des traverses qui sont situées du côté soumis aux intempéries, et qu'en engendrant un effet de serrage sur les baguettes terminales (30), elles renforcent le coincement d'étanchéité de celles-ci sur les baguettes frontales (6), en augmentant encore l'effet de serrage, en particulier dans le cas où les parties obliques (32, 33) sont présentes.

8. Ossature selon l'une des revendications 1 à 7, dans laquelle une liaison glissante permettant la dilatation thermique est prévue entre les traverses et les montants, caractérisée par le fait que des broches porteuses (18) permettant la compensation thermique traversent les pièces de remplissage (9), et qu'après leur coulissement jusque dans la position porteuse, elles sont aussi bloquées contre un glissement dans la direction longitudinale au-delà de la valeur de la dilatation ou de la contraction thermique, et ce, au moyen de vis de fixation (21) de la baguette de compression (22a) de la traverse.

9. Ossature selon l'une des revendications 1 à 8, caractérisée par des éléments de liaison (11) pourvus de goujons à enfoncer (16) qui sont guidés en pouvant glisser dans des volumes creux (3), ceux-ci constituant, du côté soumis aux intempéries, les rainures (4) de retenue du joint d'étanchéité des traverses qui sont destinées aux semelles (8) des joints d'étanchéité (7), cependant que les goujons (16) sont conformés en vue de leur liaison par enfoncement avec les montants adjacents, et qu'ils sont verrouillés d'une manière amovible sur les montants, par exemple au moyen de bandes de tôle élastiques.

10. Ossature selon la revendication 9, caractérisée par le fait que la région la plus large (1b) du montant qui est située du côté de la pièce présente, sur chacun des côtés tournés vers une traverse (2), une paire de parois de montant (13, 14) qui sont situées à distance l'une derrière l'autre dans la direction de déplacement des éléments de liaison (11) munis de goujons à enfoncer (16) et qui sont pourvues des évidements ou des perçages (12), par le fait que les goujons à enfoncer qui s'ajustent dans les évidements ou les perçages présentent une longueur telle que chaque goujon à enfoncer (16) ne traverse dans la position de retenue que la paire de parois (13, 14) du montant qui est tournée vers lui, et par le fait qu'il est prévu un verrouillage élastique et amovible (17) de chaque goujon à enfoncer dans la région (1b) du montant qui est située du côté de la pièce.

11. Ossature selon la revendication 9 ou 10, caractérisée par le fait que deux éléments de liaison (11) pourvus chacun d'un goujon à enfoncer (16) sont disposés l'un au-dessus de l'autre sur chaque côté frontal d'une traverse (2), et par le fait que les régions (1b) des montants qui sont situées du côté de la pièce présentent des évidements ou des perçages (12) qui s'ajustent autour de ces goujons à enfoncer.

12. Ossature selon l'une des revendications 1 à 11, caractérisée par le fait qu'au voisinage de chaque rainure (4) de retenue du joint d'étanchéité, et à peu près dans l'alignement de l'aile (7') du joint d'étanchéité (7), la région correspondante (1b, 2b) du montant ou de la traverse qui est située du côté soumis aux intempéries présente une partie oblique (28), et par le fait que la partie du joint d'étanchéité (7) qui est adjacente à celle-ci et qui est située entre la semelle de retenue (8) et l'aile (7') présente une partie oblique (29) dirigée de la même manière, la longueur de l'aile (7') du joint d'étanchéité étant toutefois calculée d'une manière telle qu'après l'encliquetage de la semelle de retenue (8) dans les rainures (4) de retenue du joint d'étanchéité et après le serrage des baguettes terminales (30) dans la sortie frontale des volumes creux (5), il se produise sur l'aile (7') du joint d'étanchéité une contrainte de traction qui soulève la partie oblique (29) de la partie oblique (28) en fonction des diverses tolérances de fabrication des pièces profilées et du joint d'étanchéité.

13. Ossature selon l'une des revendications 1 à 12, caractérisée par le fait que les baguettes terminales (30) des joints d'étanchéité (7) présentent des cavités (35), la distance (36) entre les côtés extérieurs de ces cavités correspondant à peu près au diamètre des vis de fixation (21, 69) des pièces de compression (22, 22a).

14. Ossature selon l'une des revendications 1 à 13, caractérisée par le fait que les deux baguettes terminales (30) des joints d'étanchéité (7) forment ensemble une rainure (37) qui s'étend dans leur direction longitudinale, par le fait que la baguette de compression correspondante (22, 22a) comporte une nervure (22') qui vient en prise avec cette rainure et qui s'étend également dans la direction longitudinale, et par le fait que les rainures (37) sont fermées (38) à courte distance du point de rencontre en croix (39) pour empêcher le passage de l'humidité.

15. Ossature selon l'une des revendications 1 à 14, caractérisée par le fait qu'il est prévu des pièces moulées élastiques (40) qui sont situées entre la surface frontale de la baguette de compression (22a) de la traverse et la baguette de compression adjacente (22) du montant, laquelle s'étend perpendiculairement à la première, et par le fait que chaque pièce moulée élastique (40) peut être enfoncée, et de préférence encliquetée, au moyen de pièces à enfoncer (41) dans des rainures (42) des baguettes de compression horizontales, et qu'elle peut être comprimée élastiquement dans la direction longitudinale des baguettes de compression (22a) de la traverse jusqu'à ce qu'une baguette de compression (22a) de la traverse pourvue à chaque fois d'une pièce moulée élastique (40) prévue frontalement puisse être poussée entre des baguettes de compression (22) du montant qui sont montées perpendiculairement au préalable.

16. Ossature selon la revendication 15, caractérisée par une conformation en zigzag (43) de la pièce moulée élastique.

17. Ossature selon la revendication 15 ou 16, caractérisée par le fait que les pièces moulées élastiques sont alignées par leurs bords ou par leurs surfaces extérieures sur des parties correspondantes des baguettes de compression (22a) de la traverse, et qu'elles présentent en outre des surfaces terminales (44) qui constituent une surface d'appui destinée à des baguettes serre-vitre (45) du vitrage.

18. Ossature selon l'une des revendications 1 à 17, caractérisée par une aération et un drainage de la feuillure (46) pour éliminer l'eau de fuite et les produits condensés, sous la forme d'orifices (47) ménagés dans les baguettes de compression (22) du montant qui s'étendent de haut en bas, leur ouverture, et de préférence leur plus grande ouverture, étant située dans la région (2a) de la traverse qui est située du côté soumis aux intempéries par rapport au bord supérieur (48) du joint d'étanchéité formant cadre (7), ou sous la forme d'un petit tube (49) qui est disposé dans le fond de la feuillure et qui s'étend de haut en bas à travers une ouverture (50) ménagée dans le joint d'étanchéité (7) et à travers une ouverture correspondante (51) de la pièce de remplissage (9), et donc d'un panneau à l'autre jusqu'à une sortie extérieure.

19. Ossature selon l'une des revendications 1 à 18, caractérisée par le fait que des profilés de recouvrement et de serrage (57) des baguettes de compression (22, 22a) recouvrent aussi, du moins partiellement, des baguettes serrevitre d'un vitrage.

20. Ossature selon l'une des revendications 1 à 19, caractérisée par le fait que les baguettes de compression (22, 22a), de préférence dans le cas de parois de façade inclinées, ne font que faiblement saillie au-delà des surfaces des éléments de remplissage (68) qui sont situées du côté soumis aux intempéries.

21. Ossature selon l'une des revendications 1 à 20, caractérisée par le fait que des régions (1b) de parties de montant qui sont situées du côté de la pièce et qui sont superposées en étant alignées sont reliées entre elles par l'intermédiaire d'une pièce de liaison (62) qui pénètre dans ces régions, et ce, d'une manière telle que l'une des parties de montant puisse se déplacer dans la direction longitudinale par rapport à l'autre partie de montant, et ce, par glissement sur la pièce de liaison (62).

22. Ossature selon la revendication 21, caractérisée par le fait qu'il est encore prévu, en plus de la pièce de liaison (62), une liaison à glissement par goujon (18a) entre les deux régions (1a) du montant qui sont situées du côté soumis aux intempéries.

23. Ossature selon l'une des revendications 1 à 22, caractérisée par des pièces moulées élastiques (40) destinées à remplir ou à recouvrir, respectivement, un interstice de dilatation de baguettes de compression (22) de parties de montants qui sont superposées et alignées l'une sur l'autre.

24. Ossature selon l'une des revendications 1 à 22, caractérisée par un dimensionnement des joints d'étanchéité (7) qui est tel que ces joints recouvrent le point de rencontre à distance variable de deux parties de montants superposées et alignées l'une sur l'autre.

25. Ossature selon l'une des revendications 1 à 24, caractérisée par le fait qu'en vue de la liaison de deux parties de façade dont la position angulaire relative peut être modifiée, il est prévu un joint d'étanchéité (93, 94) qui est pourvu de deux ailes (7') reliées entre elles, les deux ailes (7') se terminant par les baguettes terminales (30) du côté qui est soumis aux intempéries.

26. Ossature selon la revendication 25, caractérisée par le fait qu'il est prévu, du côté soumis aux intempéries ou du côté de la pièce, des ailettes de recouvrement (74, 75) qui sont reliées entre elles (76) en étant mobiles en rotation.

27. Ossature selon la revendication 26, caractérisée par le fait que les ailettes de recouvrement sont reliées entre elles en forme de crochet (76) en vue de leur mobilité en rotation, et qu'elles sont réalisées sous une forme plate en partant de ce point de rotation.

28. Ossature selon la revendication 26 ou 27, caractérisée par le fait qu'en vue de relier sous un angle variable deux parties de façade et un montant, les parties de façade comportent chacune une partie d'articulation (82, 83) à extrémités en arc de cercle (80, 81), en entourant ainsi un profilé de base (79) d'articulation du montant qui présente également la forme d'un arc de cercle correspondant, et en étant disposées sur celui-ci en pouvant glisser, cependant qu'un système de vissage (78) est prévu pour fixer la position mutuelle correspondante des extrémités en forme d'arc de cercle (80, 81) et du profilé de base (79) d'articulation du montant (1).

29. Ossature selon la revendication 28, caractérisée par le fait que les parties d'articulation (82, 83) portent en pouvant glisser, par des ailettes (84, 85) qui s'étendent en forme d'arc de cercle, sur le profilé d'étanchéité (86) de la région (1b) du montant qui est située du côté de la pièce.

30. Ossature selon l'une des revendications 1 à 29, caractérisée par le fait que le joint d'étanchéité comporte, dans la région de la rencontre en croix (39), une pièce d'angle moulée et vulcanisée (96, 97) sur laquelle est collé le joint d'étanchéité (7, 93, 94) qui est fabriqué par extrusion et qui recouvre à la manière d'un cadre la région restante du panneau, ou à laquelle elle est assemblée par la vulcanisation des pièces d'angle.

31. Ossature selon la revendication 30, caractérisée par le fait que les pièces d'angle vulcanisées comportent également des rainures (37) qui sont situées dans le prolongement des rainures correspondantes des joints d'étanchéité, les rainures (37) des pièces d'angle étant pourvues, au voisinage du point de rencontre en croix (39), d'un blocage de l'humidité sous la forme d'un barrage ou d'une languette transversale (38), respectivement.

32. Ossature selon l'une des revendications 1 à 30, caractérisée par le fait qu'un montant qui délimite extérieurement l'ossature est pourvu sur son côté extérieur d'un joint d'étanchéité (95) muni d'une baguette terminale (30), tandis que l'aile (7'') de ce joint d'étanchéité s'étend vers l'extérieur pour venir en appui sur une maçonnerie ou similaire.

33. Ossature selon l'une des revendications 1 à 32, caractérisée par le fait que les régions larges (1b) des montants (1) qui sont situées du côté de la pièce sont divisées en deux moitiés s'étendant longitudinalement (64, 64'), les traverses concernées (2) étant montées d'une manière fixe et inamovible sur chacune de ces moitiés de montant, et par le fait que les deux moitiés de montant sont enfoncées l'une dans l'autre dans la direction longitudinale des traverses en pouvant être déplacées l'une par rapport à l'autre dans cette direction, en vue de créer une compensation de la longueur, de préférence avec un effet d'étanchéité (64''').

34. Ossature selon la revendication 33, caractérisée par le fait que les joints d'étanchéité formant cadres (7) rendent étanche l'ensemble formé par les deux moitiés de montant (64, 64'), et en particulier l'interstice (98) qui se trouve entre ces deux moitiés de montant et qui permet leur déplacement (64'') l'une par rapport à l'autre.

35. Ossature selon la revendication 33 ou 34, caractérisée par le fait que la région étroite (1a) du montant (1) qui est située du côté soumis aux intempéries n'est montée que sur l'une (64') des deux moitiés de montant (64, 64'), et par le fait que l'un des joints d'étanchéité (7) s'étend depuis la région étroite (1a) du montant qui est située du côté soumis aux intempéries jusqu'à l'autre moitié de montant (64) en passant sur l'interstice (98) qui est ménagé entre ces deux moitiés de montant.

36. Ossature selon l'une des revendications 1 à 35, caractérisée par le fait que le montant (1) et la traverse (2) sont identiques dans la région étroite (1a, 2a) du montant et de la traverse qui est située du côté soumis aux intempéries, ainsi que dans les sections dans lesquelles se trouvent les rainures (4) de retenue du joint d'étanchéité et les rainures ou les volumes creux (3).
